# FASCICULE DE BREVET EUROPEEN

(11) **EP 3 475 943 B1**
(45) Date de publication et mention de la délivrance du brevet: **01.12.2021**
(21) Numéro de dépôt: 17787331.2
(22) Date de dépôt: 28.09.2017
(51) Int. Cl.: G10L 19/008, H04S 3/02, H04S 5/02

(54) **PROCEDE DE CONVERSION ET D'ENCODAGE STEREOPHONIQUE D'UN SIGNAL AUDIO TRIDIMENSIONNEL**
VERFAHREN ZUR UMWANDLUNG UND STEREOPHONEN CODIERUNG EINES DREIDIMENSIONALEN AUDIOSIGNALS
METHOD FOR CONVERSION AND STEREOPHONIC ENCODING OF A THREE-DIMENSIONAL AUDIO SIGNAL

(30) Priorité: 30.09.2016 MC 2624
(43) Date de publication de la demande: 01.05.2019
(73) Titulaire: CORONAL ENCODING S.A.S., 69007 Lyon (FR)
(72) Inventeur: BECKER, François, 91300 Massy (FR); BERNARD, Benjamin, 98000 Monaco (MC)
(74) Mandataire: Black, Diego
(86) Numéro de dépôt international: PCT/EP2017/025274
(87) Numéro de publication internationale: WO 2018/059742

(56) Documents cités:
- WO-A2-2009/046460
- US-A1- 2010 329 466
- VILLE PULKKI: "Spatial Sound Reproduction with Directional Audio Coding*", J. AUDIO ENG. SOC, juin 2007 (2007-06), pages 503-516, XP055096158,
- Juha Oskari Merimaa: "Analysis, synthesis, and perception of spatial sound: Binaural localization modeling and multichannel loudspeaker reproduction", , 11 août 2006 (2006-08-11), XP055203696, ISBN: 978-9-51-228290-6 Extrait de l'Internet: URL:http://search.proquest.com/docview/304 902255
- SCHEIBER P: "ANALYZING PHASE-AMPLITUDE MATRICES", JOURNAL OF THE AUDIO ENGINEERING SOCIETY, AUDIO ENGINEERING SOCIETY, NEW YORK, NY, US, vol. 19, no. 10, novembre 1971 (1971-11), pages 835-839, XP000795876, ISSN: 1549-4950 cité dans la demande
- JORGE TREVINO ET AL: "Enhancing Stereo Signals with High-Order Ambisonics Spatial Information", IEICE TRANSACTIONS ON INFORMATION AND SYSTEMS., vol. E99.D, no. 1, janvier 2016 (2016-01), pages 41-49, XP055430511, JP ISSN: 0916-8532, DOI: 10.1587/transinf.2015MUI0001 cité dans la demande
- Jorge Trevino ET AL: "A Spatial Extrapolation Method to Derive High-Order Ambisonics Data from Stereo Sources", Journal of Information Hiding and Multimedia Signal Processing, Volume 6, Number 6, novembre 2015 (2015-11), pages 1100-1116, XP055430509, Extrait de l'Internet: URL:http://bit.kuas.edu.tw/~jihmsp/2015/vo l6/JIH-MSP-2015-06-004.pdf [extrait le 2017-11-30] cité dans la demande
- Jakob Vennerød: "Binaural Reproduction of Higher Order Ambisonics", , juin 2014 (2014-06), pages 1-97, XP055454025, DOI: 10.13140/RG.2.1.4624.4007 Extrait de l'Internet: URL:https://www.researchgate.net/profile/J akob_Vennerod/publication/278404811_Binaur al_Reproduction_of_Higher_Order_Ambisonics _A_Real-Time_Implementation_and_Perceptual _Improvements/links/5580323408ae87edac4c90 91/Binaural-Reproduction-of-Higher-Order-A mbisonics-A-Real-Time-Implementation-and-P erceptual- [extrait le 2018-02-23]
- STEPHEN JULSTROM: "A High-Performance Surround Sound Process for Home Video", JOURNAL OF AES, vol. 35, no. 7/8, juillet 1987 (1987-07), pages 536-549, XP040376899,

## Description

### CHAMP TECHNIQUE

La présente invention concerne une méthode et procédé de traitement du signal audio, et plus particulièrement d'un procédé de conversion et d'encodage stéréophonique d'un signal audio tridimensionnel.

### CONTEXTE ET ETAT DE L'ART

La production, la transmission et la reproduction d'un signal audio tridimensionnel est une part importante de toute expérience d'immersion audiovisuelle, par exemple dans le contexte des présentations de contenus en réalité virtuelle, mais aussi lors du visionnage de contenus cinématographiques ou dans le cadre d'applications ludiques. Tout contenu audio tridimensionnel passe ainsi par une phase de production ou de captation, une phase de transmission ou de stockage, et une phase de reproduction.

La phase de production ou d'obtention du contenu peut être effectué par de nombreuses techniques très largement répandues et utilisées : captation stéréophonique, multicanale ou périphonique, ou bien synthèse de contenu à partir d'éléments séparés. Le contenu est alors représenté soit par un certain nombre de canaux séparés, ou sous forme d'un champ sonore périphonique (par exemple en format Ambisonics d'ordre 1 ou supérieur), ou bien encore sous forme d'objets sonores et d'informations spatiales séparées.

La phase de reproduction est également connue et largement répandue dans les domaines professionnels ou grand public : casques stéréophoniques ou bénéficiant d'un rendu binaural, dispositifs à enceintes stéréophoniques (bénéficiant optionnellement d'un traitement transaural), multicanales ou à disposition tridimensionnelle.

La phase de transmission peut être constituée d'une simple transmission canal par canal, ou bien d'une transmission des éléments séparés et des informations spatiales permettant de reconstituer le contenu, ou bien encore d'un encodage permettant, le plus souvent avec pertes, de décrire le contenu spatial du signal original. Il existe de nombreux procédés d'encodage audio permettant de conserver tout ou partie des informations spatiales présentes dans le signal original tridimensionnel.

Peter Scheiber, à partir des années 1960, a été l'un des premiers à décrire un procédé de matriçage stéréophonique d'un champ surround planaire et a prévu dès lors d'utiliser ce qui porte depuis le nom de "sphère de Scheiber" comme outil de correspondance immédiate de la relation de magnitude (utilisé comme synonyme du terme amplitude) et de phase entre deux canaux et une position spatiale tridimensionnelle.

Par exemple, Scheiber introduit dans « Analyzing Phase-Amplitude Matrices » (JAES, 1971) le concept de matriçage linéaire utilisant la différence de phase et d'amplitude pour encoder et décoder des positions spatiales, en deux ou trois dimensions, définit ce qui est désormais connu comme le « domaine intercanal » (c'est-à-dire le domaine à deux dimensions constitué des différences, entre les deux canaux, d'amplitude d'une part, et des différences de phase d'autre part) et en dévoile une implémentation dans US 3632886. Cependant, à cause de la linéarité des opérations d'encodage et de décodage, les performances de séparation entre canaux sont alors limitées pour cette implémentation.

Une analyse critique des systèmes de matriçage stéréophoniques de type 4-2-4 (c'est-à-dire 4 canaux originaux, matricés et transportés sur 2 canaux, puis décodés et reproduits sur 4 canaux) est fournie par Gerzon dans « Whither Four Channels » (Audio Annual, 1971). Dans « A Geometric Model for Two-Channel Four-Speaker Matrix Stereo System » (JAES, 1975), Gerzon étudie et propose plusieurs possibilités de matriçage 4-2-4, et décrit à nouveau les possibilités de description d'un champ tridimensionnel sur la sphère énergie (dont le principe est identique à la « sphère de Scheiber »), et donc de l'encodage tridimensionnel sur deux canaux. Cette dernière capacité est rappelée par Sommerwerck et Scheiber dans « The Threat of Dolby Surround » (MultiChannelSound, Vol.1, Nos.4/5, 1986).

Dans « A High-Performance Surround Sound Process for Home Video » et l'implémentation correspondante dévoilée dans US 4696036, Julstrom utilise les concepts développés par Scheiber et Gerzon pour obtenir une amélioration de la séparation des signaux originaux dans des directions privilégiées correspondant à un placement de sept haut-parleurs dans le plan horizontal. Des techniques ayant un but similaire d'amélioration de la séparation sont présentées dans des publications postérieures comme US 4862502, US 5136650, ou encore WO 2002007481.

En 1996, dans US 5136650, Scheiber présente un système d'encodage hémisphérique sur deux canaux, qui applique ce principe dans le domaine temporel, d'une manière matricée analogue aux techniques matricées surround, et ajoutant une variable de décorrélation comme une dimension supplémentaire permettant de décrire la distance de la source sonore par rapport à l'origine de l'hémisphère ; ce décodeur est entre autres prévu pour alimenter les décodeurs à matrice alors disponibles sur le marché, la décorrélation empêche les dits décodeurs de déterminer une position unique pour la source, ce qui conduit à un étalement spatial lors du décodage. Le même brevet présente des décodeurs adaptés à l'encodeur, permettant une diffusion sur des transducteurs disposés selon un hémisphère.

Il est connu depuis les décennies 1970 et 1980 que la transformée de Fourier court-terme, présentée par exemple dans Papoulis, « Signal Analysis » (McGraw Hill, 1977 pp.174-178), est un outil utile pour traiter le signal en bandes de fréquences distinctes. Par ailleurs les avantages de ce principe de transformation dans le domaine fréquentiel sont connus dans le contexte de la séparation de sources (laquelle nécessite une analyse spatiale du signal), par exemple dans Maher, « Evaluation of a Method for Separating Digitized Duet Signais » (JAES Volume 38 Issue 12 pp. 956-979; December 1990) puis dans Balan et al., "Statistical properties of STFT ratios for two channel systems and applications to blind source séparation" (Proc. ICA-BSS, 2000). Il est par ailleurs connu que d'autres types de transformées telles que la transformée en ondelettes complexes (CWT), la transformée en cosinus discrète modifiée (MDCT, utilisée dans les codecs MP3 ou Vorbis), ou encore la transformée à recouvrement complexe modulée (MCLT) peuvent avantageusement être utilisées dans le cadre de procédés de traitement du signal audionumérique. Ainsi une application directe du principe exposé par Peter Scheiber était rendue possible dans le domaine fréquentiel, mais comme nous allons l'exposer par la suite, à la connaissance de la phase près.

Dans US 8712061, Jot et al. décrivent à nouveau les techniques de correspondance (mapping) entre la sphère de Scheiber (amplitude-phase) et les coordonnées de l'espace physique, optionnellement via une loi de panoramique surround ou périphonique qui est ensuite matricée de manière traditionnelle, et en présentent une implémentation dans le domaine fréquentiel, basée entre autres sur la nécessité d'avoir un entrée un signal directionnel et un signal « ambiant » non-directionnel. En supplément de cette dernière contrainte de décomposition du signal entrant, cette approche souffre, que ce soit lors de la phase d'encodage ou de décodage, d'un problème majeur de discontinuité de la représentation en phase : il existe une discontinuité spatiale de la phase avec une correspondance temporellement statique de la phase introduite par une « loi de panoramique » générique, introduisant des artefacts lorsqu'une source sonore est placée dans certaines directions de la sphère ou se déplace sur la sphère en effectuant certaines trajectoires. Comme il sera apparent dans la suite du présent document, la présente invention permet de résoudre ce problème de discontinuité, et ne nécessite pas de séparation du signal entrant en une partie ambiante et une partie directe.

Le décodeur matriciel présenté dans US 20080205676 par Merimaa et al. reprend les méthodes dévoilées dans US 5136650 dans le domaine fréquentiel. De même que dans les brevets précédents, la problématique de la discontinuité de phase n'est pas abordée.

Dans WO 2009046223, Goodwin et al. décrivent un dispositif de conversion de format et de rendu binaural à partir d'un signal stéréophonique, qui s'appuie sur une décomposition source primaire / source ambiante similaire à celle dévoilée dans US 8712061, et une analyse de direction de provenance utilisant les méthodes dévoilées par Scheiber dans US 5136650. De même que dans les brevets précédents, la problématique de la discontinuité de phase n'est pas abordée.

Dans « A Spatial Extrapolation Method to Derive High-Order Ambisonics Data from Stereo Sources » (J. Inf. Hiding and Multimedia Sig. Proc, 2015), Trevino et al. proposent un système de décodage bidimensionnel (planaire) d'un champ HOA préalablement encodé sur un flux stéréophonique, toujours selon les principes de Scheiber. Les principaux problèmes rencontrés par les auteurs sont d'une part la présence d'une discontinuité de phase (pour des valeurs proches de π) et d'autres parts des instabilités aux positions extrêmes de panoramique stéréo, pour lequelles les métriques utilisées sont indéfinies. Dans « Enhancing Stereo Signals with High-Order Ambisonics Spatial Information », (IEICE, 2016), une méthode d'encodage permettant l'obtention du dit signal est précisée, toujours avec les mêmes problèmes de discontinuité en phase et amplitude. Dans les deux cas, les auteurs tentent d'atténuer lesdits problèmes de discontinuité par l'application d'une correction empirique des métriques de différences de niveau et de phase, suivie d'une déformation du domaine intercanal, au prix d'un compromis entre stabilité et précision de localisation. La méthode dévoilée dans le présent document permet de régler ces deux problèmes sans compromettre stabilité ou précision de localisation.

Dans « Spatial Sound Reproduction with Directional Audio Coding » (J. Audio. Eng. Soc. 2007), Pulkki présente un codage audio directionnel (DirAC) qui est un procédé de représentation sonore spatiale, applicable pour différents systèmes de reproduction sonore. Dans la partie d'analyse, la diffusion et la direction d'arrivée du son sont estimées en un emplacement unique en fonction du temps et de la fréquence. Dans la partie de synthèse les signaux de microphone sont d'abord divisés en des parties non diffusantes et diffusantes, puis reproduits à l'aide de différentes stratégies. Le DirAC est développé à partir d'une technologie existante de reproduction de réponse impulsionnelle, de rendu de réponse impulsionnelle spatiale (SIRR) et des mises en œuvre de DirAC pour différentes applications sont décrites.

Dans « Analysis, synthesis, and perception of spatial sound: Binaural localization modeling and multichannel loudspeaker reproduction » (Rapport / Helsinki University of Technology, Laboratory of Acoustics and Audio Signal Processing, ISBN : 951 - 22 - 8291 - 7, 2006) Merimaa propose un mécanisme de modélisation à propriétés souhaitées spécifiques (c'est-à-dire pour la localisation, le système auditif doit déterminer indépendamment la direction de chaque source, tout en ignorant les réflexions et effets de superposition de tout son éventuel arrivant simultanément). Les repères de différence de temps interaurale (ITD) et de différence de niveau interaurale (ILD) ne sont considérés qu'à des instants où seul le son direct d'une seule source a une énergie non négligeable dans une bande critique et, ainsi, lorsque les ITD et ILD évoquées représentent la direction de cette source. On montre comment identifier de tels instants de temps en fonction de la cohérence interaurale (IC). Les directions source suggérées par les repères ITD et ILD sélectionnés sont également représentées de façon à impliquer les résultats d'un certain nombre d'études psychophysiques publiées. Les techniques d'analyse physique examinées et les connaissances psychoacoustiques sur l'audition spatiale sont appliquées au développement du procédé de rendu de réponse impulsionnelle spatiale (SIRR). SIRR vise à recréer ITD, ILD, IC et les repères de localisation monaurale en utilisant un procédé de synthèse-analyse perceptuellement motivé. Le procédé est décrit dans le contexte de la reproduction par haut-parleur multicanaux de réponses de chambre avec réverbérateurs à convolution. Les grandeurs analysées sont constituées de la direction d'arrivée et de la diffusion du son dépendantes du temps et de la fréquence. Sur la base des données d'analyse et d'un signal omnidirectionnel enregistré, les réponses multicanaux appropriées pour la reproduction avec n'importe quel haut-parleur surround choisi sont synthétisées.

US 2010/329466 A1 décrit un processeur audio pour convertir un signal d'entrée audio multicanal, tel qu'un signal de champ sonore de format B, en un ensemble de signaux de sortie audio, tel qu'un ensemble de deux ou plusieurs signaux de sortie audio agencés pour une reproduction de casque ou pour une lecture sur un réseau de haut-parleurs. Une banque de filtres divise chacun des canaux d'entrée en bandes de fréquence. Le signal d'entrée est décomposé en ondes planes pour déterminer une ou deux directions de source sonore dominante. Celles-ci sont utilisées pour déterminer un ensemble de positions de haut-parleur virtuel choisi de telle sorte que la/les direction(s) dominante(s) coïncide(nt) avec des positions de haut-parleur virtuel. Le signal d'entrée est décodé en signaux de haut-parleur virtuel correspondant à chacune des positions de haut-parleur virtuel, et les signaux de haut-parleur virtuel sont traités avec des fonctions de transfert adaptées pour créer l'illusion du son émanant des directions des haut-parleurs virtuels. Une haute fidélité spatiale est obtenue grâce à la coïncidence des positions de haut-parleur virtuel et de la/des direction(s) de source sonore dominante déterminée(s). Les fonctions de transfert en rapport avec la tête (HRTF) peuvent être utilisées en différenciant la phase d'une partie haute fréquence des HRTF par rapport à la fréquence, suivie d'une intégration correspondante de cette partie par rapport à la fréquence après combinaison des composantes de HRTF de directions différentes.

WO 2009/046460 A2 décrit un schéma de codage et de décodage stéréo d'amplitude de phase à deux canaux permettant une reproduction audio 3 D interactive par l'intermédiaire de transmission standard à deux canaux audio uniquement. Le schéma de codage permet d'associer une localisation de position 2 D ou 3 D à chacune d'une pluralité de sources sonores en utilisant des différences de phase et d'amplitude inter-canaux indépendantes en fréquence. Le décodeur est basé sur une analyse spatiale dans le domaine fréquentiel de repères directionnels 2 D ou 3 D dans un signal stéréo à deux canaux et re-synthèse de ces repères par toute technique de spatialisation préférée, permettant ainsi la reproduction de repères audio positionnels et la réverbération ou repères ambiants sur des formats de reproduction arbitraires d'un haut-parleur multicanal ou sur des casques tout en visant à préserver la séparation source malgré le codage intermédiaire sur seulement deux canaux audio.

Dans « Binaural Reproduction of Higher Order Ambisonics a Real-Time Implementation and Perceptual Improvements » (2014), Vennerød examine et développe la théorie des harmoniques sphériques et des ambisoniques d'ordre supérieur, qui sert de fondation pour un système de temps réel proposé. Ce système peut enregistrer des signaux provenant d'un ensemble de microphones sphériques commerciaux, les convertir au format ambisonique d'ordre supérieur, et reproduire le champ sonore à travers des casques. Pour compenser le mouvement de la tête, on utilise un dispositif de suivi de la tête. Le système en temps réel fonctionne avec une latence d'environ 95 millisecondes entre un mouvement de la tête et la rotation de champ sonore consécutive. En outre, deux nouvelles méthodes visant à améliorer la reproduction de casque ont été évaluées.

L'un des objectifs de la présente invention est de dévoiler une méthode qui permette, dans le cadre d'un encodage vers un flux stéréophonique, une continuité du signal y compris de sa phase, quelle que soit la position de la source et quelle que soit la trajectoire qu'elle décrive, sans nécessiter ni composante non-directionnelle dans le signal d'entrée, ni d'encodage matriciel du signal, ni compromis entre stabilité et précision de localisation pour les positions extrêmes dans le domaine intercanal.

Un exemple permettant d'assurer un décodage et un transcodage depuis un signal stéréophonique, optionnellement encodé avec l'une des implémentations de l'invention, ou encodé avec les systèmes existants d'encodage matriciel, et d'en effectuer un rendu sur tout moyen de diffusion et sous tout format audio, sans nécessiter de compromis entre stabilité et précision de localisation, ne relève pas de l'invention et n'est présent qu'à titre indicatif.

Un autre exemple, qui ne relève pas de l'invention et qui n'est présent qu'à titre indicatif, fournit une chaîne complète de transport ou de stockage d'un champ acoustique tridimensionnel, dans un format compact et accepté par les moyens standard de transport ou de stockage, tout en conservant les informations spatiales tridimensionnelles pertinentes du champ original.

### BREVE DESCRIPTION DES FIGURES

La figure 1 représente la sphère de Scheiber (aussi appelée sphère de Stokes-Poincaré ou sphère énergie) telle que définie, par exemple, dans "Analyzing Phase-Amplitude Matrices", Journal of the Audio Engineering Society, Vol. 19, No. 10, p. 835 (November 1971).
La figure 2 illustre sous forme de carte panoramique-phase un exemple de choix de correspondance de phase arbitraire.
La figure 3 donne un exemple de carte partielle de correspondance de phase assurant une continuité entre les bords du domaine de définition panoramique-phase.
La figure 4 illustre le principe du repliement de la carte de correspondance de la figure 2 sur la sphère de Scheiber de la figure 1.
La figure 5 illustre le repliement de la figure 4, une fois qu'il est totalement effectué.
La figure 6 représente la sphère de Scheiber sur laquelle est présent un champ de vecteurs correspondant au coefficient fréquentiel complexe *c_{L}* local. Par construction de la carte de correspondance de phase, la somme des indices aux singularités autorisées, en L, ou d'annulation du champ de vecteurs, en R, est différente de 2, valeur attendue s'il était possible de ne pas avoir d'autre singularité sur la sphère. Dans les encadrés gauche et droit sont présentées les possibles structures locales du champ de vecteur au voisinage des singularités des points L et R, avec leurs indices respectifs.
La figure 7 illustre la carte de correspondance de phase pour une singularité positionnée en *Ψ* = *Ψ*₀. La correspondance de phase décrite par cette carte est continue en tout point sauf en *Ψ*.
La figure 8 représente la carte de la figure 7 après son repliement sur la sphère de Scheiber.
La figure 9 illustre la carte de correspondance de phase pour une singularité positionnée en *Ψ* de coordonnées de panorama et différence de phase (-1/4, -3*π*/4).
La figure 10 représente la carte de la figure 9 après son repliement sur la sphère de Scheiber.
La figure 11 montre le diagramme du processus d'encodage, convertissant un signal depuis le domaine sphérique vers le domaine intercanal.
La figure 12 montre le diagramme du processus de décodage, convertissant un signal depuis le domaine intercanal vers le domaine sphérique.
La figure 13 illustre le processus de déformation de l'espace sphérique selon les valeurs d'azimut.

### DESCRIPTION DETAILLEE

Les techniques exposées par la suite traitent des données qui se présentent sous la forme de coefficients fréquentiels complexes. Ces coefficients représentent une bande de fréquences sur une fenêtre temporelle réduite. Ils sont obtenus à l'aide d'une technique appelée transformée de Fourier court-terme (STFT en anglais), et peuvent également entre obtenus à l'aide de transformées analogues, telles que celles de la famille des transformées en ondelettes complexes (CWT), transformées en paquets d'ondelettes complexes (CWPT), la transformée en cosinus discret modifiée (MDCT) ou la transformée à recouvrement complexe modulée (MCLT), etc. Chacune de ces transformées, appliquée sur des fenêtres successives et chevauchées du signal, possède une transformée inverse permettant, depuis les coefficients fréquentiels complexes représentant l'ensemble des bandes de fréquences du signal, d'obtenir un signal sous forme temporelle.
Dans le présent document, on définit :
- l'opérateur Norm〈. |. 〉 tel que Norm $〈 \vec{v} | \vec{d} 〉 = { \begin{matrix}\frac{\vec{v}}{‖ \vec{v} ‖} si \vec{v} \neq \vec{0} \\ \vec{d} si \vec{v} = \vec{0}\end{matrix}$
- l'opérateur Re[v̅] qui désigne la partie réelle du vecteur *̅v̅*̅, c'est-à-dire le vecteur des parties réelles des composantes du vecteur *̅v̅*̅;
- l'opérateur *̅v̅*̅* qui est l'opérateur de conjugaison des composantes complexes du vecteur *̅v̅*̅;
- l'opérateur atan2(*y*, *x*) qui est l'opérateur qui donne l'angle orienté entre un vecteur (1,0)*^{T}* et un vecteur (x,y)*^{T}*; cet opérateur est disponible sous forme d'une fonction std::atan2 de la librairie STL du langage C++.

À l'aide de l'une des transformées temps-vers-fréquences exposées précédemment, deux canaux sous forme temporelle, par exemple formant un signal stéréophonique, peuvent être transformés vers le domaine fréquentiel en deux tableaux de coefficients complexes. Les coefficients fréquentiels complexes des deux canaux peuvent être appariés, de manière à avoir une paire pour chaque fréquence ou bande de fréquences parmi une pluralité de fréquences, et pour chaque fenêtre temporelle du signal.
Chaque paire de coefficients fréquentiels complexes peut être analysée à l'aide de deux métriques, combinant des informations issues de deux canaux stéréophoniques, qui sont introduites ci-dessous : le panorama et la différence de phase, lesquelles forment ce que l'on nommera dans la suite du présent document le « domaine intercanal ».

On définit le panorama de deux coefficients fréquentiels complexes *c*₁ et *c*₂ comme le rapport entre la différence de leurs puissances et la somme de leurs puissances: $∀ \left({c}_{1}, {c}_{2}\right) ∈ {ℂ}^{2} | \left({c}_{1}, {c}_{2}\right) \neq \left(0,0\right) , panorama \left({c}_{1}, {c}_{2}\right) = \frac{{\left|{c}_{1}\right|}^{2} - {\left|{c}_{2}\right|}^{2}}{{\left|{c}_{1}\right|}^{2} + {\left|{c}_{2}\right|}^{2}}$ Le panorama prend ainsi des valeurs dans l'intervalle [-1,1]. Si les deux coefficients sont simultanément de magnitude nulle, il n'y a pas de signal dans la bande de fréquence qu'ils représentent, et l'utilisation du panorama n'est pas pertinente.
Le panorama appliqué à un signal stéréophonique composé de deux canaux gauche (L) et droit (R) sera ainsi, pour les coefficients respectifs des deux canaux *c_{L}* et *c_{R}* non simultanément nuls : $panorama \left({c}_{L}, {c}_{R}\right) = \frac{{\left|{c}_{L}\right|}^{2} - {\left|{c}_{R}\right|}^{2}}{{\left|{c}_{L}\right|}^{2} + {\left|{c}_{R}\right|}^{2}}$ Le panorama vaut ainsi, entre autres :
- 1 pour un signal entièrement contenu dans le canal gauche, c'est-à-dire *c_{R}* = 0,
- -1 pour un signal entièrement contenu dans le canal droit, c'est-à-dire *c_{L}* = 0,
- 0 pour un signal de même magnitude sur les deux canaux.

La connaissance d'un panorama et d'une puissance totale *p* permet de déterminer les magnitudes des deux coefficients fréquentiels complexes : ${ \begin{matrix}\left|{c}_{L}\right| = \sqrt{p} \sqrt{\frac{1}{2} \left(1+panorama\right)} \\ \left|{c}_{R}\right| = \sqrt{p} \sqrt{\frac{1}{2} \left(1-panorama\right)}\end{matrix}$ Une variante de la formulation du panorama est la suivante : $panorama \left({c}_{L}, {c}_{R}\right) = \frac{4}{π} atan2 \left(\left|{c}_{L}\right|, \left|{c}_{R}\right|\right) - 1$ Avec cette formulation, la connaissance d'un panorama et d'une puissance totale *p* permet de déterminer les magnitudes des deux coefficients fréquentiels complexes : ${ \begin{matrix}\left|{c}_{L}\right| = \sqrt{p} sin \left(\frac{π}{4}\left(panorama+1\right)\right) \\ \left|{c}_{R}\right| = \sqrt{p} cos \left(\frac{π}{4}\left(panorama+1\right)\right)\end{matrix}$ On définit par ailleurs la différence de phase entre deux coefficients fréquentiels complexes *c*₁ et *c*₂ tous deux non nuls comme suit : $phasediff \left({c}_{1}, {c}_{2}\right) = arg \left({c}_{2}\right) - arg \left({c}_{1}\right) + k 2 π$ où *k* ∈ tel que phasediff(*c*_{1,} *c*₂) ∈ ]-π, π].

Dans la suite de ce document, on se place dans le repère cartésien tridimensionnel d'axes *(X, Y,Z)* et de coordonnées *(x,y,z).* On considère que l'azimut est l'angle dans le plan (*z* = 0), de l'axe *X* vers l'axe *Y* (sens trigonométrique), en radians. Un vecteur v présentera une coordonnée d'azimut *a* lorsque le demi-plan (y = 0*, x* ≥ 0) ayant subi une rotation autour de l'axe *Z* d'un angle *a* contiendra le vecteur *v*. Un vecteur *v* présentera une coordonnée d'élévation e lorsque, dans le demi-plan (*y* = 0, *x* ≥ 0) ayant subi une rotation autour de l'axe *Z*, il présente un angle e avec un vecteur non nul de la demi-droite définie par intersection entre le demi-plan et le plan horizontal (*z* = 0), positif vers le haut.
Un vecteur unité d'azimut et d'élévation *a* et *e* aura pour coordonnées cartésiennes : ${ \begin{matrix}x = cos \left(a\right) cos \left(e\right) \\ y = sin \left(a\right) cos \left(e\right) \\ z = sin \left(e\right)\end{matrix}$ Dans ce repère cartésien, un signal exprimé sous la forme d'un champ "First Order Ambisonics" (FOA), c'est à dire en harmoniques sphériques du premier ordre, est composé de quatre canaux *W, X, Y, Z,* correspondant à la pression et au gradient de pression en un point de l'espace suivant chacune des directions :
- le canal *W* est le signal de pression
- le canal *X* est le signal du gradient de pression au point suivant l'axe X
- le canal *Y* est le signal du gradient de pression au point suivant l'axe Y
- le canal *Z* est le signal du gradient de pression au point suivant l'axe Z

Un standard de normalisation des harmoniques sphériques peut être défini comme suit : une onde plane progressive monochromatique (OPPM) de composante fréquentielle complexe c et de direction de provenance le vecteur unitaire *̅v̅*̅ de coordonnées cartésiennes (*vₓ, v_{y}, v_{z}*) ou de coordonnées d'azimut et d'élévation (*a*, *e*) engendrera pour chaque canal un coefficient de même phase mais de magnitude altérée : $en coordonnées cartésiennes { \begin{matrix}{c}_{w} = \frac{c}{\sqrt{2}} & pour W \\ {c}_{x} = {cv}_{x} & pour X \\ {c}_{y} = {cv}_{y} & pour Y \\ {c}_{z} = {cv}_{z} & pour Z\end{matrix}$ ou respectivement $en coordonnées d'azimut et d'élévation { \begin{matrix}{c}_{w} = \frac{c}{\sqrt{2}} & pour W \\ {c}_{xw} = c cos \left(a\right) cos \left(e\right) & pour X \\ {c}_{y} = c sin \left(a\right) cos \left(e\right) & pour Y \\ {c}_{z} = c sin \left(e\right) & pour Z\end{matrix}$ l'ensemble étant exprimé à un facteur de normalisation près. Par linéarité des transformées temps-fréquences, l'expression des équivalents dans le domaine temporel est triviale. D'autres standards de normalisation existent, qui sont par exemple présentés par Daniel dans « Représentation de champs acoustiques, application à la transmission et à la reproduction de scènes sonores complexes dans un contexte multimédia » (Thèse de doctorat de l'Université Paris 6, 31 juillet 2001)
Le concept de "divergence" permet simuler dans le champ FOA une source se déplaçant à l'intérieur de la sphère unitaire des directions : la divergence est un paramètre réel à valeurs dans [0,1], une divergence *div* = 1 positionnera la source à la surface de la sphère comme dans les équations précédentes, et divergence *div* = 0 positionnera la source au centre de la sphère. Ainsi les coefficients du champ FOA sont les suivants : $en coordonnées cartésiennes { \begin{matrix}{c}_{w} = \frac{c}{\sqrt{2}} & pour W \\ {c}_{x} = c d i v {v}_{x} & pour X \\ {c}_{y} = c d i v {v}_{y} & pour Y \\ {c}_{z} = c d i v {v}_{z} & pour Z\end{matrix}$ ou respectivement $en coordonn é es d ' azimut et d ' é l é vation { \begin{matrix}{c}_{w} = \frac{c}{\sqrt{2}} & pour W \\ {c}_{x} = c d i v cos \left(a\right) cos \left(e\right) & pour X \\ {c}_{y} = c d i v sin \left(a\right) cos \left(e\right) & pour Y \\ {c}_{z} = c d i v sin \left(e\right) & pour Z\end{matrix}$ l'ensemble étant exprimé à un facteur de normalisation près. Par linéarité des transformées temps-fréquences, l'expression des équivalents dans le domaine temporel est triviale.

Une implémentation préférée de l'invention comprend une première méthode de conversion d'un tel champ FOA en coefficients complexes et en coordonnées sphériques. Cette première méthode permet une conversion, avec pertes, basée sur un caractère perceptuel, du champ FOA vers un format composé de coefficients fréquentiels complexes et de leur correspondance spatiale en coordonnées azimut et élévation (ou un vecteur cartésien de norme unité). Ladite méthode se base sur une représentation fréquentielle des signaux FOA obtenus après fenêtrage temporel et transformée temps-vers fréquence, par exemple via l'usage de la transformée de Fourier court-terme (ou en anglais "Short-Term Fourier Transform", STFT).
Le procédé suivant est appliqué sur chaque groupe de quatre coefficients complexes correspondant à un "bin" fréquentiel, c'est-à-dire les coefficients complexes de la représentation fréquentielle de chacun des canaux W, X, Y, Z qui correspondent à la même bande de fréquences, et ce pour toute fréquence ou bande de fréquence parmi une pluralité de fréquences. Une exception est faite pour le (ou les) bin(s) fréquentielles correspondant à la composante continue (du fait du « padding » appliqué au signal avant transformée temps-vers-fréquence, les quelques bins fréquentiels suivants peuvent être également concernés).
On note *c_{W}, c_{X}, c_{Y}, c_{Z}* les coefficients complexes correspondant à un "bin" fréquentiel considéré. Une analyse est effectuée pour séparer le contenu de cette bande de fréquence en trois parties :
- une partie A correspondant à une onde plane progressive monochromatique (OPPM), directionnelle,
- une partie B correspondant à une onde de pression diffuse,
- une partie C correspondant à une onde stationnaire.
Pour la compréhension de cette séparation, les exemples suivants sont donnés :
- Une analyse menant à une séparation dans laquelle seule la partie *A* est non nulle peut être obtenue avec un signal provenant d'une OPPM telle que décrite dans l'équation 8 ou l'équation 9.
- Une analyse menant à une séparation dans laquelle seule la partie *B* est non nulle peut être obtenue avec deux OPPM (de même fréquence), en phase, et de directions de provenance opposées (seul *c_{W}* étant alors non nul).
- Une analyse menant à une séparation dans laquelle seule la partie *C* est non nulle peut être obtenue avec deux OPPM (de même fréquence), hors phase, et de directions de provenance opposées (seuls *c_{X}, c_{Y}, c_{Z}* étant alors non nuls).
Par la suite, les trois parties sont regroupées afin d'obtenir un signal total.
Concernant la partie A définie ci-dessus, on s'intéresse au vecteur intensité moyenne du signal du champ FOA. Dans « Instantaneous intensity» (AES Convention 81, Nov 1986), Heyser indique une formulation dans le domaine fréquentiel de la partie active de l'intensité acoustique, que l'on peut alors exprimer, selon les trois dimensions : ${\vec{I}}_{x , y , z} = \frac{1}{2} Re \left[p {\vec{u}}_{x , y , z}∗\right]$ où :
- *I̅_{x,y,z}* est le vecteur tridimensionnel d'intensité moyenne, dirigé vers l'origine de l'OPPM, de magnitude proportionnelle au carré de la magnitude de l'OPPM,
- l'opérateur Re[*̅v̅*̅] désigne la partie réelle du vecteur *̅v̅*̅, c'est-à-dire le vecteur des parties réelles des composantes du vecteur *̅v̅*̅,
- *p* est le coefficient complexe correspondant à la composante de pression, c'est-à-dire *p* = $\sqrt{2} {c}_{w}$ *,*
- *u̅_{x,y,z}* est le vecteur tridimensionnel composé des coefficients complexes correspondant aux gradients de pressions respectivement suivant l'axe *X, Y,* et Z, c'est-à-dire *u̅_{x,y,z}* = (*c_{X}, c_{Y}, c_{Z})^{T},*
- l'opérateur *̅v̅*̅* est l'opérateur de conjugaison des composantes complexes du vecteur.
Il est ainsi obtenu pour la partie A, pour chaque "bin" fréquentiel excepté celui ou ceux correspondant à la composante continue : ${ \begin{matrix}\vec{a} = Norm 〈 {\vec{I}}_{x , y , z} | \vec{0} 〉 le vecteur de direction de provenance \\ {c}_{a} = {‖ {\vec{I}}_{x , y , z} ‖}^{1 / 2} {e}^{i arg \left({c}_{w}\right)} le coefficient complexe associ é\end{matrix}$

Par ailleurs, concernant la partie B définie ci-dessus, soit le coefficient complexe *c_{w}*' le résultat de la soustraction du coefficient complexe correspondant au signal extrait dans la partie A (c'est-à-dire via l'équation 8) au coefficient original *c_{w}* : ${c}_{w} ' = {c}_{w} - \frac{{c}_{a}}{\sqrt{2}}$ Il est possible de définir plusieurs modes de comportement pour la détermination de la partie B :
- Dans un premier mode sphérique de conversion conservant l'ensemble des directions de provenance à élévations négatives, et donc notamment adapté à la réalité virtuelle, la partie B s'exprime comme ${ \begin{matrix}\vec{b} = {\vec{r}}_{w} le vecteur de direction de provenance \\ {c}_{b} = {c}_{w} ' \sqrt{2} le coefficient complexe associ é\end{matrix}$ où *r̅_{w}* est un vecteur dépendant de la bande de fréquence, décrit plus bas dans le présent document.
- Dans un second mode hémisphérique, adapté notamment à la musique, dans lequel les élévations négatives ne sont pas pertinentes, l'information contenue dans l'hémisphère des élévations négatives est utilisée comme divergence dans le plan horizontal lors du décodage, ainsi par exemple une source positionnée au milieu de la sphère sera abaissée à une élévation de -90° afin d'obtenir une divergence de 0 et donc un étalement sur l'ensemble des haut-parleurs planaires après décodage sur un système d'écoute circulaire ou hémisphérique. La partie B s'exprime comme : ${ \begin{matrix}\vec{b} = {\left[cos\left({e}_{w}\right),0,sin\left({e}_{w}\right)\right]}^{T} le vecteur de direction de provenance \\ {c}_{b} = {c}_{w} ' \sqrt{2} le coefficient complexe associ é\end{matrix}$ où *e_{w}* est l'élévation de réintroduction de w, dans [-*π*/2,0], choisie par l'utilisateur, et par défaut réglée à -*π*/2.
- D'autres modes intermédiaires entre le premier mode sphérique et le second mode hémisphérique peuvent également être construits, indexés par le coefficient *s* ∈ [0,1], valant 0 pour le mode sphérique, et 1 pour le mode hémisphérique. Soit le vecteur somme : $\vec{{v}_{s}} = \left(1-s\right) \times \vec{{r}_{w}} + s \times {\left[cos\left({e}_{w}\right),0,sin\left({e}_{w}\right)\right]}^{T}$ Il est obtenu : ${ \begin{matrix}\vec{b} = Norm 〈 \vec{{v}_{s}} | {\left[cos\left({e}_{w}\right),0,sin\left({e}_{w}\right)\right]}^{T} 〉 le vecteur de direction de provenance \\ {c}_{b} = {{c}^{′}}_{w} \sqrt{2} le coefficient comlexe associ é\end{matrix}$
Enfin, concernant la partie C, soient les coefficients complexes *cₓ', c_{y}',* et *c_{z'}* les résultats de la soustraction des coefficient complexes correspondant au signal extrait dans la partie A (c'est-à-dire les coefficients obtenus avec l'équation) aux coefficients originaux *cₓ, c_{y},* et *c_{z}* : ${ \begin{matrix}{{c}_{x}}^{′} = {c}_{x} - {c}_{a} {a}_{x} \\ {{c}_{y}}^{′} = {c}_{y} - {c}_{a} {a}_{y} \\ {{c}_{z}}^{′} = {c}_{z} - {c}_{a} {a}_{z}\end{matrix}$ où *aₓ, a_{y}, a_{z}* sont les composantes cartésiennes du vecteur *̅a̅*̅.
Il est obtenu : ${ \begin{matrix}\vec{{c}_{x}} = \vec{{r}_{x}} le vecteur de direction de provenance selon l ' axe X \\ {c}_{c , x} = c {'}_{x} le coefficient complexe associ é \\ \vec{{c}_{y}} = \vec{{r}_{y}} le vecteur de direction de provenance selon l ' axe Y \\ {c}_{c , y} = c {'}_{y} le coefficient complexe associ é \\ \vec{{c}_{z}} = \vec{{r}_{z}} le vecteur de direction de provenance selon l ' axe Z \\ {c}_{c , z} = c {'}_{z} le coefficient complexe associ é\end{matrix}$ où *r̅ₓ, r̅_{y}*, et *r̅_{z}* sont des vecteurs dépendant de la fréquence ou de la bande de fréquence, décrits par la suite.
Les parties séparées A, B, et C sont regroupées en un vecteur de direction de provenance *̅v̅*̅ₜₒₜₐₗ et un coefficient complexe *c*ₜₒₜₐₗ : ${ \begin{matrix}{\vec{v}}_{total} = Norm 〈 \left|{c}_{a}\right| \vec{a} + \left|{c}_{b}\right| \vec{b} + \left|{c}_{c , x}\right| \vec{{c}_{x}} + \left|{c}_{c , y}\right| \vec{{c}_{y}} + \left|{c}_{c , z}\right| \vec{{c}_{z}} | {\left(1, 0,0\right)}^{T} 〉 \\ {c}_{total} = {c}_{a} {e}^{i arg \left({c}_{w}\right)} + {c}_{b} {e}^{i arg \left({c}_{w}\right)} + {c}_{c , x} {e}^{i \left(arg\left({c}_{x}\right)+{ϕ}_{x}\right)} + {c}_{c , y} {e}^{i \left(arg\left({c}_{y}\right)+{ϕ}_{y}\right)} + {c}_{c , z} {e}^{i \left(arg\left({c}_{z}\right)+{ϕ}_{z}\right)}\end{matrix}$ où *Φₓ, Φ_{y}* et *Φ_{z}* sont des phases qui seront définies plus bas dans le présent document.

La première méthode de conversion présentée ci-dessus ne considère pas de caractère de divergence qui peut être introduite lors du panoramique FOA. Une seconde implémentation préférée permet de considérer le caractère de divergence.
Pour la partie A, on considère *I̅ₓ,_{y},_{z}* obtenu par l'équation 12. La divergence *div* est calculée comme suit : ${ \begin{matrix}div = min \left(1, \frac{‖ {\vec{I}}_{x , y , z} ‖}{{\left|{c}_{w}\sqrt{2}\right|}^{2}}\right) si {c}_{w} \neq 0 \\ div = 1 si {c}_{w} = 0\end{matrix}$ À partir de *div, c_{w}* et *I̅ₓ,_{y},_{z}* sont calculés *̅a̅*̅ et *cₐ :* $\vec{{a}_{0}} = Norm 〈 {\vec{I}}_{x , y , z} | {\left(0, 0,0\right)}^{T} 〉$ Dans un premier mode sphérique, le vecteur unitaire de direction *̅a̅*̅_{spherical} est calculé comme suit : $\vec{{a}_{spherical}} = Norm 〈 div \vec{{a}_{0}} + \left(1-div\right) \vec{{r}_{w}} | {\left(1, 0,0\right)}^{T} 〉$ Dans un second mode hémisphérique, le vecteur unitaire de direction *̅a̅*̅_{hemispherical} est calculé comme suit : $\vec{{a}_{1}} = div \vec{{a}_{0}}$ On définit *̅p̅*̅ le vecteur *̅a̅*̅₁ projeté sur le plan horizontal : $\vec{p} = \vec{{a}_{1}} - \left(\vec{{a}_{1}}\right) ⋅ {\left(0, 0,1\right)}^{T}$ où • est le produit scalaire, et on définit sa norme *p* : $p = ‖ \vec{p} ‖$ On définit également h : $h = \sqrt{1 - {p}^{2}}$ $\vec{{a}_{2}} = \vec{{a}_{1}} - \left(1-p\right) \left(h-\vec{{a}_{1}}⋅{\left(0, 0,1\right)}^{T}\right) {\left(0, 0,1\right)}^{T}$ puis si la coordonnée en Z de *̅a̅*̅₂ est inférieure à *-h,* elle est ramenée à *-h.* On définit *hdiv :* $hdiv = ‖ {\vec{a}}_{2} ‖$ Puis enfin *̅a̅*̅_{hemispherical} : $\vec{{a}_{hemispherical}} = Norm 〈 \vec{{a}_{2}} + \left(1-hdiv\right) \vec{{r}_{w}} | {\left(1, 0,0\right)}^{T} 〉$ Des modes intermédiaires entre le mode sphérique et le mode hémisphérique peuvent être construits, indexés par un coefficients *s* ∈ [0,1], 0 pour le mode sphérique et 1 pour le mode hémisphérique : $\vec{a} = \left(1-s\right) {\vec{a}}_{spherical} + s {\vec{a}}_{hemispherical}$ Le coefficient fréquentiel complexe est quant à lui : ${c}_{a} = {c}_{w} \sqrt{2}$ Par ailleurs, on notera qu'il n'existe pas de partie B puisque celle-ci est intégralement prise en compte par la divergence dans la partie A.
Enfin, concernant la partie C, soient les coefficients complexes *cₓ', c_{y}', et c_{z}'* les résultats de la soustraction des coefficient complexes correspondant au signal extrait dans la partie A (c'est-à-dire les coefficients obtenus avec l'équation ), dans sa direction sans divergence, aux coefficients originaux *cₓ, c_{y},* et *c_{z}* : ${ \begin{matrix}{c}_{x} ' = {c}_{x} - {c}_{a} div {a}_{{0}_{x}} \\ {c}_{y} ' = {c}_{y} - {c}_{a} div {a}_{{0}_{y}} \\ {c}_{z} ' = {c}_{z} - {c}_{a} div {a}_{{0}_{z}}\end{matrix}$ où *a*_{0*ₓ*}, *a*_{0*_{y}*}, *a*_{0*_{z}*} sont les composantes cartésiennes du vecteur *̅a̅*̅₀. Il est obtenu : ${ \begin{matrix}\vec{{c}_{x}} = \vec{{r}_{x}} le vecteur de direction de provenance selon l ' axe X \\ {c}_{c , x} = c {'}_{x} le coefficient complexe associ é \\ \vec{{c}_{y}} = \vec{{r}_{y}} le vecteur de direction de provenance selon l ' axe Y \\ {c}_{c , y} = c {'}_{y} le coefficient complexe associ é \\ \vec{{c}_{z}} = \vec{{r}_{z}} le vecteur de direction de provenance selon l ' axe Z \\ {c}_{c , z} = c {'}_{z} le coefficient complexe associ é\end{matrix}$ où *r̅ₓ, r̅_{y}*, et *r̅_{z}* sont des vecteurs dépendant de la bande de fréquence, décrits par la suite.
Les parties séparées A et C sont en définitive regroupées en un vecteur de direction de provenance *̅v̅*̅ₜₒₜₐₗ et un coefficient complexe *c*ₜₒₜₐₗ : ${ \begin{matrix}{\vec{v}}_{total} = Norm 〈 \left|{c}_{a}\right| \vec{a} + \left|{c}_{c , x}\right| \vec{{c}_{x}} + \left|{c}_{c , y}\right| \vec{{c}_{y}} + \left|{c}_{c , z}\right| \vec{{c}_{z}} | {\left(1, 0,0\right)}^{T} 〉 \\ {c}_{total} = {c}_{a} {e}^{i arg \left({c}_{w}\right)} + {c}_{c , x} {e}^{i \left(arg\left({c}_{x}\right)+{ϕ}_{x}\right)} + {c}_{c , y} {e}^{i \left(arg\left({c}_{y}\right)+{ϕ}_{y}\right)} + {c}_{c , z} {e}^{i \left(arg\left({c}_{z}\right)+{ϕ}_{z}\right)}\end{matrix}$ où *Φₓ, Φ_{y}* et *Φ_{z}* sont des phases qui seront définies plus bas dans le présent document..

Concernant les vecteurs de direction pour les parties diffuses, il est fait référence plus haut à :
- des vecteurs *r̅_{w}*, *r̅ₓ, r̅_{y}*, *r̅_{z}*, et
- des phases *Φₓ, Φ_{y}* et *Φ*_{z}.
Ces vecteurs et phases ont pour responsabilité d'établir un caractère diffus au signal dont ils donnent la direction et dont ils modifient la phase. Ils dépendent de la bande de fréquence traitée, c'est-à-dire qu'il y a un ensemble de vecteurs et de phase pour chaque "bin" fréquentiel. Afin d'établir ce caractère diffus, ils sont issus d'un processus aléatoire, qui permet de les lisser spec-tralement, ainsi que temporellement s'il est souhaité qu'ils soient dynamiques.
Le processus d'obtention de ces vecteurs est le suivant :
- Pour chaque fréquence ou bande de fréquences, un ensemble de vecteurs unitaires *̅r̅*̅_{0*_{w}*}, *̅r̅*̅_{0*ₓ*}, *̅r̅*̅_{0*_{y}*}, *̅r̅*̅_{0*_{z}*}, et de phases *Φ*_{0ₓ}*, Φ*_{0*_{y}*} et *Φ*_{0*_{z}*} sont générés à partir d'un processus pseudo-aléatoire :
   o les vecteurs unitaires sont générés à partir d'un azimut issu d'un générateur pseudo-aléatoire de réels uniforme dans ] - *π*, *π*] et d'une élévation issue de l'arcsinus d'un réel d'un générateur pseudo-aléatoire uniforme dans [-1,1] ;
   o les phases sont obtenues à l'aide d'un générateur pseudo-aléatoire de réels uniforme dans ] - *π*, *π*].
- Les fréquences ou bandes de fréquences sont balayées depuis celles correspondant aux basses fréquences vers ceux correspondant aux hautes fréquences, pour lisser spectrale-ment les vecteurs et phases à l'aide de la procédure suivante :
   - Pour les vecteurs *r̅_{w} (b)* où *b* est l'indice de la fréquence ou de la bande de fréquences, ${ \begin{matrix}\vec{{r}_{w}} \left(b=0\right) = \vec{{r}_{{0}_{w}}} \left(0\right) \\ \vec{{r}_{w}} \left(b>0\right) = Norm 〈 \vec{{r}_{w}} \left(b-1\right) + τ \vec{{r}_{{0}_{w}}} \left(b\right) | {\left(1, 0,0\right)}^{T} 〉\end{matrix}$ où τ est l'équivalent fréquentiel d'un temps caractéristique, permettant à l'utilisateur de choisir le lissage spectral du caractère diffus ; une valeur possible pour une fréquence d'échantillonnage de 48 kHz, une taille de fenêtre de 2048 et un padding de 100% est 0,65.
   - Les vecteurs *r̅ₓ, r̅_{y}*, *r̅_{z}* suivent la même procédure à partir de *̅r̅*̅_{0ₓ}*, r̅*₀*_{_{y}}, r̅*_{0*_{z}*} respectivement.
   - Pour les phases *Φₓ*(*b*) où *b* est l'indice de la fréquence ou de la bande de fréquences, ${ \begin{matrix}{ϕ}_{x} \left(b=0\right) = {ϕ}_{{0}_{x}} \left(0\right) \\ {ϕ}_{x} \left(b>0\right) = arg \left({e}^{{iϕ}_{x} \left(b-1\right)}+{τe}^{{ϕ}_{{0}_{x}} \left(b\right)}\right)\end{matrix}$ où τ est issu des mêmes considérations que pour les vecteurs.
   - Les phases *Φ_{y}* et *Φ_{z}* suivent la même procédure à partir de *Φ*_{0*y*} et *Φ*_{0z} respectivement.
- Si un processus dynamique est souhaité, lors de la génération de nouveaux vecteurs *̅r̅*̅_{0*_{w}*}, *̅r̅*̅_{0*ₓ*}, *r*_{0*_{y}*},*̅r̅*̅_{0*_{z}*} et de nouvelles phases *Φ*_{0*ₓ*}, *Φ*_{0*_{y}*}, l'ancien vecteur et l'ancienne phase sont conservés d'une manière analogue aux processus énoncés, à l'aide d'un paramètre de temps caractéristique.
Les vecteurs des plus basses fréquences, par exemple ceux correspondant aux fréquences inférieures à 150 Hz sont modifiés pour être dirigés vers une direction privilégiée, par exemple et de préférence (1,0,0)*^{T}*. Pour ce faire, la génération des vecteurs aléatoires *̅r̅*̅_{0*_{w}*}, *̅r̅*̅_{0*ₓ*}, *̅r̅*̅_{0*_{y}*}, *̅r̅*̅_{0*_{z}*} est modifiée : elle consiste alors
- à générer un vecteur unitaire aléatoire,
- à déterminer un vecteur (*m n^{b},* 0,0)*^{T}* où m est un facteur supérieur à 1, par exemple 8, et *n* est un facteur inférieur à 1, par exemple 0,9, permettant de faire décroître la prépondérance de ce vecteur par rapport au vecteur unitaire aléatoire lorsque l'index b du bin fréquentiel augmente,
- à sommer et normaliser le vecteur obtenu.
Le lissage spectral pour l'obtention des vecteurs *̅r̅*̅_{w}, *r̅ₓ, r̅_{y}*, *r̅_{z}* est inchangé.
Alternativement à la procédure de génération de vecteurs aléatoires, les vecteurs *̅r̅*̅_{w}, *r̅ₓ, r̅_{y}*, *r̅_{z}*, et phases *Φₓ, Φ_{y}* et *Φ_{z}* peuvent être déterminés par des mesures de réponse impulsionnelle : il est possible de les obtenir par l'analyse des coefficients fréquentiels complexes issus de multiples captations sonores du champ sphérique du premier ordre, à l'aide de signaux émis par des haut-parleurs, en phase tout autour du point de mesure pour *̅r̅*̅_{w}, de part et d'autre et hors-phase suivant les axes X, Y, et Z pour *r̅ₓ, r̅_{y}*, et *r̅_{z}* respectivement et *Φₓ, Φ_{y}* et *Φ_{z}* respectivement.

Pour la (ou les) fréquence(s) ou bande(s) de fréquences correspondant à la composante continue, le traitement est distinct. On notera que du fait du padding, le régime continu correspond à une ou plusieurs fréquence(s) ou bande(s) de fréquences :
- s'il n'y a pas de padding, seul le première fréquence ou bande de fréquences subit le traitement tel que défini ci-dessous ;
- s'il y a un padding de 100% (qui double donc la longueur du signal avant transformée temps-vers-fréquence), les deux premières fréquences ou bandes de fréquences se voient appliquer le traitement tel que défini ci-dessous (ainsi que la fréquence ou bande de fréquences « négative » qui est conjuguée-symétrique de la seconde fréquence ou bande de fréquences) ;
- s'il y a un padding de 300% (qui quadruple donc la longueur du signal avant transformée temps-vers-fréquence), les quatre premières fréquences ou bandes de fréquences se voient appliquer le traitement tel que défini ci-dessous (ainsi que les fréquences ou bandes de fréquences « négative » qui sont conjuguées-symétrique des seconde, troisième et quatrième fréquences ou bandes de fréquences) ;
- les autres cas de padding découlent de la même logique.
Cette (ou ces) fréquence(s) ou bande(s) de fréquences sont à valeur réelle et non complexe, ce qui ne permet pas de connaître la phase du signal pour les fréquences correspondantes ; l'analyse de direction n'est donc pas possible. Cependant, comme le montre la littérature psychoacoustique, un être humain ne peut percevoir une direction de provenance pour les basses fréquences concernées (celles en dessous de 80 à 100 Hz, en l'espèce). Il est ainsi possible n'analyser que l'onde de pression, donc le coefficient *c_{w},* et de choisir une direction de provenance arbitraire, frontale : (1,0,0)*^{T}* . Ainsi la représentation dans le domaine sphérique du (ou des) premier(s) bin(s) fréquentiel(s) est : ${ \begin{matrix}\vec{{v}_{total}} = {\left(1, 0,0\right)}^{T} \\ {c}_{total} = {c}_{w} \sqrt{2}\end{matrix}$

Afin d'assurer la correspondance entre coordonnées sphériques et le domaine intercanal, la sphère de Scheiber, correspondant dans le domaine de l'optique, à la sphère de Stokes-Poincaré, est utilisée dans ce qui suit.
La sphère de Scheiber représente de manière symbolique les relations de magnitude et de phase de deux ondes monochromatiques, c'est-à-dire également de deux coefficients fréquentiels complexes représentant ces ondes. Elle est constituée de demi-cercles joignant les points opposés L et R, chaque demi-cercle étant issu d'une rotation autour de l'axe LR de l'arc frontal en gras d'un angle *β* et représentant une valeur de différence de phase *β* ∈ ]-*π*, *π*]. Le demi-cercle frontal représente une différence de phase nulle. Chaque point du demi-cercle représente une valeur distincte de panorama, avec une valeur proche de 1 pour les points proches de L, et une valeur proche de -1 pour les points proches de R.
La figure 1 illustre le principe de la sphère de Scheiber. La sphère de Scheiber (100) représente de manière symbolique à l'aide de points sur une sphère les relations de magnitude et de phase de deux ondes monochromatiques, c'est-à-dire également de deux coefficients fréquentiels complexes représentant ces ondes, sous forme de demi-cercles d'égale différence de phase et indexés sur le panorama. Peter Scheiber a établi dans « Analyzing Phase-Amplitude Matrices » (JAES, 1971) qu'il était possible de faire correspondre cette sphère, construite de manière symbolique, avec la sphère des positions physiques des sources sonores, permettant un encodage sphérique des sources sonores. Il est choisi de suivre cette correspondance, de préférence en assignant les méridiens de différence de phase positive aux élévations négatives, cela permettant d'assurer une certaine compatibilité avec les signaux surround matricés classiques - un simple changement de signe permet d'obtenir une convention inverse, inversant les élévations positives et négatives. Ainsi l'axe LR (101, 102) devient l'axe Y (103), l'axe X (105) pointant en direction du demi-cercle (104) de différence de phase nulle.
Concernant la conversion depuis le domaine intercanal vers les coordonnées sphériques, le système de coordonnées de la sphère de Scheiber est sphérique d'axe polaire Y, et l'on peut exprimer les coordonnées en X, Y, Z en fonction du panorama et de la différence de phase : ${ \begin{matrix}x = cos \left(\frac{π}{2}panorama\right) cos \left(phasediff\right) \\ y = sin \left(\frac{π}{2}panorama\right) \\ z = - cos \left(\frac{π}{2}panorama\right) sin \left(phasediff\right)\end{matrix}$ Les coordonnées sphériques en azimut et élévation pour de telles coordonnées cartésiennes sont obtenues par la méthode suivante : ${ \begin{matrix}a = atan 2 \left(y, x\right) = atan2 \left(sin\left(\frac{π}{2}panorama\right),cos\left(\frac{π}{2}panorama\right)cos\left(phasediff\right)\right) \\ e = arcsin \left(z\right) = arcsin \left(-cos\left(\frac{π}{2}panorama\right)sin\left(phasediff\right)\right)\end{matrix}$ Ainsi, étant donnée une paire de coefficients fréquentiels complexes, leur relation établissant un panorama et une différence de phase, il est possible de déterminer une direction de provenance d'un signal sonore sur une sphère. Cette conversion permet également de déterminer la magnitude du coefficient fréquentiel complexe du signal monophonique, mais la détermination de sa phase n'est pas établie par la méthode ci-dessus et sera précisée par la suite.
Il est possible d'obtenir la réciproque de la conversion présentée précédemment, c'est-à-dire la conversion depuis les coordonnées sphériques vers le domaine intercanal : ${ \begin{matrix}panorama = \frac{2}{π} arcsin \left(y\right) \\ phasediff = - atan 2 \left(z, x\right)\end{matrix}$ soit, en coordonnées sphériques : ${ \begin{matrix}panorama = \frac{2}{π} arcsin \left(sin\left(a\right)cos\left(e\right)\right) \\ phasediff = - atan 2 \left(sin\left(e\right),cos\left(a\right)cos\left(e\right)\right)\end{matrix}$ Ainsi, étant donné le coefficient complexe d'un signal monophonique et sa direction de provenance, il est possible de déterminer les magnitudes de deux coefficients complexes ainsi que leur différence de phase, mais, comme vu plus haut, la détermination de leur phase absolue n'est pas établie par la méthode ci-dessus.

Conformément à la présentation faite par Peter Scheiber dans « Analyzing Phase-Amplitude Matrices » (JAES, 1971) les azimuts 90° et -90° correspondent aux haut-parleurs gauche (L) et droit (R), qui sont habituellement situés respectivement aux azimuts 30° et -30° de part et d'autre face à l'auditeur. Ainsi, pour respecter cette correspondance spatiale qui permet naturellement une compatibilité avec les formats stéréo et surround matricé, une conversion vers le domaine sphérique peut être suivie par une modification affine par segments des coordonnées en azimut :
- tout azimut *a* ∈ [-90°, 90°] se retrouve étiré dans l'intervalle [-30°, 30°] d'une manière affine,
- tout azimut *a* ∈ [90°, 180°] se retrouve étiré dans l'intervalle [30°, 180°] d'une manière affine,
- tout azimut *a* ∈ ]-180°, -90°] se retrouve étiré dans l'intervalle ]-180°, -30°] d'une manière affine.
Pour suivre le même principe, une conversion depuis le domaine sphérique peut alors naturellement être précédée de la conversion inverse :
- tout azimut *a* ∈ [-30°,30°] se retrouve étiré dans l'intervalle [-90°,90°] d'une manière affine,
- tout azimut *a* ∈ [30°, 180°] se retrouve étiré dans l'intervalle [90°, 180°] d'une manière affine,
- tout azimut *a* ∈ ]-180°, -30°] se retrouve étiré dans l'intervalle ]-180°, -90°] d'une manière affine.
Dans « Understanding the Scheiber Sphere » (MCS Review, Vol.4, No.3, Winter 1983), Sommerwerck illustre ce principe de correspondance entre espace physique et sphère de Schieber, le dit principe sera donc évident à toute personne au fait de l'état de l'art. Ces conversions d'azimut sont illustrées dans la figure 13, qui donne le principe les opérations (1301) et (1302) assurant les dites modifications affines.
Dans le cadre de la détermination de la correspondance de phase, l'objectif est de réaliser une correspondance entièrement déterminée entre une paire de coefficients fréquentiels complexes (domaine intercanal) d'une part et un coefficient fréquentiel complexe et des coordonnées sphériques d'autre part (domaine sphérique).
Comme on l'a vu plus haut, la correspondance établie précédemment ne permet pas de déterminer la phase des coefficients fréquentiels complexes, mais seulement la différence de phase dans la paire de coefficients fréquentiels complexes du domaine intercanal.
Il s'agit alors de déterminer la correspondance adéquate pour les phases, c'est-à-dire comment définir la phase d'un coefficient dans le domaine sphérique en fonction de la position dans le domaine intercanal (panorama, phasediff), ainsi que la phase absolue des dits coefficients (laquelle sera représentée par un valeur de phase intermédiaire, comme on le verra par la suite).
On établit une représentation d'une correspondance de phases sous forme de carte bidimensionnelle des phases dans le domaine intercanal, avec le panorama en abscisse sur le domaine de valeurs [-1,1], et de la différence de phase en ordonnée dans le domaine de valeurs ]-*π*, *π*]. On représente sur cette carte les paires de coefficients complexes du domaine intercanal obtenus depuis une conversion depuis un coefficient du domaine sphérique :
- possédant une phase *φ* = 0, les autres phases l'entrée et de sortie étant obtenues à une rotation identique près,
- possédant des coordonnées sphériques, qui sont bijectives avec un panorama et une différence de phase, choisies par la suite comme coordonnées de la carte.
Les paires de coefficients sont représentées localement, la carte représente donc un champ de paires de coefficients complexes. Le choix d'une correspondance de phase correspond à la rotation locale du plan complexe contenant la paire de coefficients fréquentiels complexes. On peut observer que la carte est une représentation bidimensionnelle de la sphère de Scheiber, à laquelle l'information de phase est ajoutée.
La figure 2 illustre un exemple de carte (200) de correspondance des phases entre le domaine sphérique et le domaine intercanal, représentant, pour différentes mesures de panorama en abscisse (201) et de différence de phase en ordonnée (202), un choix de correspondance de phase arbitraire qui est simplement la soustraction de la moitié de différence de phase pour le canal L et l'ajout de la moitié de la différence de phase pour le canal R. L'axe des abscisses (201) est inversé pour que les positions latérales gauche correspondent à un signal de puissance prépondérante dans le canal L et respectivement pour le côté droit et le canal R. L'axe des ordonnées (201) est également inversé pour l'hémisphère à élévation positive soit la moitié haute de la figure. Le champ de paires de coefficients complexes est représenté dans des sections de plans complexes autour de l'origine ; dans chaque repère, le coefficient fréquentiel complexe *c_{L}* est représenté par un vecteur dont le sommet est un cercle, le coefficient fréquentiel complexe *c_{R}* est représenté par un vecteur dont le sommet est une croix. Cette carte de correspondance de phase n'est pas utilisable car elle contrevient aux principes exposés par la suite.
Le critère choisi pour la conception d'une correspondance est celui de la continuité spatiale de la phase du signal, c'est-à-dire qu'un changement infime de position d'une source sonore doit aboutir à un changement infime de la phase. Le critère de continuité de phase impose des contraintes pour une correspondance de phases aux bords du domaine :
- le haut et le bas du domaine sont, par le bouclage de la phase à 2*π* près, voisins. Ainsi les valeurs doivent être identiques en haut et en bas du domaine.
- l'ensemble des valeurs à gauche du domaine (respectivement l'ensemble des valeurs à droite du domaine) correspond au voisinage du point L (respectivement du point R) de la sphère des localisations. Pour assurer la continuité autour de ces points sur la sphère, la phase du coefficient fréquentiel complexe possédant la plus grande magnitude doit être constante. La phase du coefficient fréquentiel complexe possédant la plus petite magnitude est alors imposée par la différence de phase ; elle effectue une rotation de 2*π* lorsqu'une courbe est parcourue autour des points L ou R de la sphère mais ce n'est pas problématique car la magnitude s'annule au point de discontinuité de phase, découlant sur une continuité du coefficient fréquentiel complexe.

La figure 3 donne un exemple de correspondance de phase qui peut être construite d'après ces contraintes, pour assurer une continuité de phase aux bords de la carte (300). La constance de la valeur de phase est assurée sur chacun des bords latéraux, et il y a égalité des valeurs par la correspondance du haut et du bas du domaine. Cette solution n'étant pas unique, d'autres cartes de correspondance sont possibles.
Établissons s'il est possible de définir une carte continue des phases. Il est possible de "replier" la carte de correspondance des phases sur la sphère de Scheiber, qui est également la sphère des positions spatiales :
- en collant ensemble les bord haut et bas sur le demi-cercle opposé au demi-cercle frontal,
- en pinçant les côtés gauche et droit chacun autour de son point correspondant L ou R.

La figure 4 illustre la façon dont la carte bidimensionnelle (200) de la figure 2 est repliée sur la sphère de Scheiber (100) de la figure 1. On conserve les directions des repères locaux par le repliement ; les repères locaux ont ainsi leur direction continue sur la sphère, sauf aux points L et R, mais cela n'est pas un problème car la continuité de phase est déjà assurée en ces points. Il est ainsi obtenu, pour une carte de correspondance, deux champs de coefficients complexes. Ces coefficients complexes correspondent à des vecteurs tangents à la sphère, sauf aux points L et R. On note que la carte (200), une fois repliée en totalité comme illustré figure 5, présente sur l'arc arrière (en tracé continu fin) (500) une discontinuité de phase, discontinuité qui est résolue par la méthode illustrée par la figure 3.
On considère par la suite le champ de vecteurs tangents générés par le coefficient du canal gauche *c_{L}* ; les considérations sont identiques pour le champ de vecteurs tangents générés par le coefficient du canal droit *c_{R}.* On modifie pour les considérations de la démonstration le champ de vecteurs au voisinage immédiat de L à l'aide d'un facteur réel qui l'annule en L, afin d'assurer la continuité du champ de vecteurs ; ceci ne modifie en rien les phases et donc la correspondance des phases.
D'après le théorème de Poincaré-Hopf, la somme des indices des zéros isolés du champ de vecteurs est égale à la caractéristique d'Euler-Poincaré de la surface. En l'espèce, un champ de vecteurs sur une sphère possède une caractéristique d'Euler-Poincaré de 2. Or par construction, le champ de vecteurs issu de *c_{L}* s'annule en R avec un indice 0 ou 2 et s'annule de par la modification autour de L avec un indice 1 comme cela peut être vu figure 6. La somme des indices est donc impaire, et cela impose au moins un autre zéro dans le champ vectoriel, d'indice adéquat afin que la somme des indices soit égale à la caractéristique d'Euler-Poincaré. Ce zéro n'étant pas possible par construction de la sphère de Scheiber, les magnitudes des coefficients complexes n'étant pas altérables, cela impose au moins une discontinuité supplémentaire dans le champ de coefficients complexes *c_{L}*. En conclusion, il n'est pas possible d'établir une correspondance de phase qui soit continue sur l'ensemble de la sphère de Scheiber.
La méthode dévoilée dans la présente invention résout cette problématique de continuité de phase. Elle s'appuie sur l'observation que dans les cas réels l'ensemble de la sphère n'est pas intégralement et simultanément parcourue par des signaux. Une discontinuité de correspondance de phase localisée en un point de la sphère parcouru par des signaux (signaux fixes ou trajectoires spatiales de signaux) provoquera une discontinuité de phase. Une discontinuité de correspondance de phase localisée en un point de la sphère non parcouru par des signaux (signaux fixes ou trajectoires spatiales de signaux) ne provoque pas de discontinuité de phase. Sans connaissance a priori des signaux, une discontinuité en un point fixe ne pourra pas garantir qu'aucun signal ne passera par ce point. Une discontinuité en un point mouvant pourra par contre "éviter" d'être parcourue par un signal, si sa localisation est fonction du signal. Ce point de discontinuité mouvant peut faire partie d'une correspondance de phase dynamique qui est continue sur tout autre point de la sphère. Le principe de correspondance de phase dynamique s'appuyant sur l'évitement de la localisation spatiale du signal par la discontinuité est ainsi établi. Nous allons établir une telle correspondance de phase s'appuyant sur ce principe, d'autres correspondances de phases étant possibles.
On définit une fonction de correspondance de phase *Φ* (panorama, phasediff) qui est utilisée dans les deux sens de conversion, depuis le domaine intercanal vers le domaine sphérique ainsi que dans le sens inverse ; le panorama et la différence de phase sont obtenus dans le domaine d'origine ou dans le domaine d'arrivée de ces deux conversions comme indiqué précédemment. Cette fonction décrit la différence de phase entre le domaine sphérique et le domaine intercanal : $Φ \left(panorama, phasediff\right) = {ϕ}_{s} - {ϕ}_{i}$ où *Φₛ* est la phase du coefficient fréquentiel complexe du domaine sphérique, et *φᵢ* est la phase intermédiaire du domaine intercanal : ${ϕ}_{i} = arg \left({c}_{L}\right) + \frac{1}{2} phasediff = arg \left({c}_{R}\right) - \frac{1}{2} phasediff$ où *c_{L}* et *c_{R}* sont les coefficients fréquentiels complexes du domaine intercanal. La fonction de correspondance de phase est dynamique, c'est-à-dire qu'elle varie d'une fenêtre temporelle à la suivante. On construit cette fonction avec une singularité dynamique, située en un point *Ψ* = (panorama_{singularité}, phasediff_{singularité}) du domaine intercanal défini par une valeur de panorama panorama_{singularité} dans [-1/2,1/2] et de différence de phase phasediff_{singularité} dans ]-*π*, -*π*/2]. Ceci correspond à une zone située à l'arrière de l'auditeur, légèrement en hauteur. Il est possible de choisir arbitrairement d'autres zones. La singularité est initialement localisée au centre de cette zone, à une position *Ψ*₀ que l'on appelle "ancre" par la suite. Il est possible de choisir arbitrairement d'autres localisations initiales de l'ancre à l'intérieur de la zone. On note en indice de la fonction de correspondance de phase le choix de panorama et de différence de phase correspondant à la singularité. Une formulation d'une fonction de correspondance de phase ne créant qu'une singularité en est la suivante :
- Si phasediff ≥ -*π*/2 : ${Φ}_{Ψ} \left(panorama, phasediff\right) = - \frac{1}{2} panorama phasediff$
- Si phasediff < -*π*/2 et panorama ≤ -1/2 : ${Φ}_{ψ} \left(panorama, phasediff\right) = - \frac{1}{2} panorama phasediff + \left(panorama+1\right) \left(2phasediff+π\right)$
- Si phasediff < -*π*/2 et panorama ≥ 1/2 : ${Φ}_{ψ} \left(panorama, phasediff\right) = - \frac{1}{2} panorama phasediff + \left(panorama-1\right) \left(2phasediff+π\right)$
   - Si phasediff < -*π*/2 et panorama ∈ ]-1/2,1/2[, c'est-à-dire si les coordonnées du point sont à l'intérieur de la zone de la singularité, alors ses coordonnées sont projetées depuis le point *Ψ* sur le bord de la zone, et les formules précédentes sont utilisées avec les coordonnées du point projeté. Si le point est exactement situé sur *Ψ* malgré les précautions, un point quelconque du bord de la zone peut être utilisé.
Afin d'éviter que le point de la singularité *Ψ* soit situé, spatialement parlant, près d'un signal, il est déplacé dans la zone afin de "fuir" la localisation du signal, fenêtre de traitement après fenêtre de traitement. Pour ce faire, de préférence avant le calcul de la correspondance de phase, toutes les bandes de fréquences sont analysées afin de déterminer leur localisation respective de panorama et de différence de phase dans le domaine intercanal, et pour chacune un vecteur de modification est calculé, destiné à déplacer le point de la singularité. Par exemple, dans une implémentation privilégiée de la présente invention, la modification issue d'une bande de fréquences peut être calculée comme suit : ${f}_{ψ} \left(panorama, phasediff\right) = \frac{1}{N} min \left(\frac{1}{4}, \frac{1}{100 {d}^{2}}\right)$ comme norme du vecteur de modification, où *N* est le nombre de bandes de fréquences et d la distance entre le point *Ψ* et le point de coordonnées (panorama, phasediff), si d ≠ 0, 0 sinon, et $\vec{{u}_{Ψ}} \left(panorama, phasediff\right) = \frac{Ψ - {\left(panorama,phasediff\right)}^{T}}{d}$ comme direction du vecteur de modification, si *d* ≠ 0, 0 sinon. De préférence, pour un meilleur évitement des trajectoires, il est possible d'appliquer à *u̅*_{Ψ} (panorama, phasediff) une légère rotation dans le plan, par exemple de *π*/16 pour une fréquence d'échantillonnage de 48000 Hz, des fenêtres glissantes de 2048 samples et un padding de 100% (la valeur de l'angle de rotation étant à adapter en fonction de ces facteurs), utile par exemple lorsqu'une source possède une trajectoire linéaire qui passe par le point *Ψ*₀, afin que la singularité contourne la source par un côté. Le vecteur de modification est alors :
*F̅_{Ψ}* (panorama, phasediff) = *f_{Ψ}*(panorama, phasediff) *u̅_{Ψ}* (panorama, phasediff) (51) Les vecteurs de modification issus de toutes les bandes de fréquences sont ensuite ajoutés, et à cette somme un vecteur de retour de la singularité à l'ancre *Ψ*₀ est ajoutée, formulé par exemple comme suit : ${\vec{F}}_{{Ψ}_{0}} = \frac{1}{10} \left({Ψ}_{0}-Ψ\right)$ où le facteur $\frac{1}{10}$ est modifié selon la fréquence d'échantillonnage, la taille de la fenêtre et le taux de padding comme pour la rotation. La vecteur de modification résultant *Σ F̅* est appliqué à la singularité sous forme d'un simple ajout de vecteur à un point : $Ψ ← Ψ + Σ \vec{F}$

Ainsi, au repos, on obtient la carte (700) de correspondance de phase de la figure 7 pour laquelle la singularité est fixée aux coordonnées ${Ψ}_{0} = \left(0,-\frac{3 π}{4}\right)$ . La figure 8 représente la carte de correspondance de phase de la figure 7 une fois repliée sur la sphère de Scheiber.

La figure 9 représente la carte de correspondance de phase si *Ψ* a pour coordonnées de panorama et de différence de phase (-1/4, -3*π*/4). La correspondance de phase décrite par cette carte est continue partout sauf en *Ψ*. La figure 10 représente la carte de correspondance de phase de la figure 9, une fois repliée sur la sphère de Scheiber.

Comme décrit plus haut dans le présent document, un signal exprimé dans le domaine sphérique est caractérisé, pour toute fréquence ou bande de fréquence, par un azimut et une élévation, une magnitude et une phase.

Des implémentations ne relevant pas de l'invention et qui ne sont présentes qu'à titre indicatif incluent un moyen de transcodage depuis le domaine sphérique vers un format audio donné choisi par l'utilisateur. Quelques techniques sont présentées à titre d'exemple mais leur adaptation à d'autres formats audio seront triviales pour une personne connaissant l'état de l'art du rendu sonore ou de l'encodage du signal sonore.

Un transcodage en harmoniques sphériques du premier ordre (ou First-Order Ambisonic, FOA) peut être effectué dans le domaine fréquentiel. Pour chaque coefficient complexe c correspondant à une bande de fréquences, connaissant l'azimut *a* et l'élévation e correspondants, quatre coefficients complexes w, *x, y, z* correspondant à la même bande de fréquences peuvent être générés grâce aux formules suivantes : ${ \begin{matrix}w = \frac{c}{\sqrt{2}} \\ x = c . cos \left(a\right) cos \left(e\right) \\ y = c . sin \left(a\right) cos \left(e\right) \\ z = c . sin \left(e\right)\end{matrix}$

Les coefficients *w, x, y, z* obtenus pour chaque bande de fréquences sont assemblés pour générer respectivement des représentations fréquentielles *W, X, Y,* et *Z* de quatre canaux, et l'application de la transformée fréquence-vers-temps (inverse de celle utilisée pour la transformée temps-vers-fréquence), l'éventuel fenêtrage, puis le chevauchement des fenêtres temporelles successives obtenues permet d'obtenir quatre canaux qui sont une représentation temporelle en harmoniques spatiales du premier ordre du signal audio tridimensionnel. Une approche similaire peut être utilisée pour un transcodage vers un format (HOA) d'ordre supérieur ou égal à 2, en complétant l'équation (54) avec les formules d'encodage pour l'ordre considéré.

Un transcodage vers un format surround 5.0 comportant cinq canaux gauche, centre, droit, arrière gauche et arrière droit peut être effectué de la manière suivante.

Pour chaque fréquence ou bande de fréquences, les coefficients *c_{L}, c_{C}, c_{R}, c_{Ls}, c_{Rs}* correspondant respectivement aux haut-parleurs nommés habituellement L, C, R, Ls, Rs, sont calculés comme suit, à partir des coordonnées d'azimut et d'élévation *a* et e du vecteur de direction de provenance et du coefficient fréquentiel complexe *cₛ*. On définit le gains *g_{L}, g_{C}, g_{R}, g_{Ls}, g_{Rs}* comme les gains qui seront à appliquer au coefficient *c_{S}* pour obtenir les coefficients fréquentiels complexes des tableaux de coefficients de sortie, ainsi que deux gains *g_{B} et g_{T}* correspondant à des haut-parleurs virtuels permettant une redistribution des signaux en bas ("Bottom"), c'est-à-dire à élévation négative, et en haut ("Top"), c'est-à-dire à élévation positive, vers les autres haut-parleurs. ${g}_{B} = max \left(sin\left(-e\right),0\right)$ ${g}_{T} = max \left(sin\left(e\right),0\right)$
- Si a ∈ [0°, 30°], ${ \begin{matrix}{g}_{C} = cos \left(e\right) pan 1 \left(a,0°,30°\right) \\ {g}_{L} = cos \left(e\right) pan2 \left(a,0°,30°\right) \\ {g}_{R} = {g}_{Ls} = {g}_{Rs} = 0\end{matrix}$
- Si a ∈ [30°, 105°], ${ \begin{matrix}{g}_{L} = cos \left(e\right) pan 1 \left(a,30°,105°\right) \\ {g}_{Ls} = cos \left(e\right) pan2 \left(a,30°,105°\right) \\ {g}_{Rs} = {g}_{C} = {g}_{R} = 0\end{matrix}$
- Si a + *k*×360° ∈ [105°, 360° - 105°], $k ∈ ℤ$, ${ \begin{matrix}{g}_{Ls} = cos \left(e\right) pan 1 \left(a,105°,360°-105°\right) \\ {g}_{Rs} = cos \left(e\right) pan2 \left(a,105°,360°-105°\right) \\ {g}_{L} = {g}_{C} = {g}_{R} = 0\end{matrix}$
- si *a* ∈ [-105°,-30°], ${ \begin{matrix}{g}_{Rs} = cos \left(e\right) pan 1 \left(a,-105°,-30°\right) \\ {g}_{R} = cos \left(e\right) pan2 \left(a,-105°,-30°\right) \\ {g}_{L} = {g}_{C} = {g}_{Ls} = 0\end{matrix}$
- Si *a* ∈ [-30°, 0°], ${ \begin{matrix}{g}_{L} = cos \left(e\right) pan 1 \left(a,-30°,0°\right) \\ {g}_{C} = cos \left(e\right) pan2 \left(a,-30°,0°\right) \\ {g}_{R} = {g}_{Ls} = {g}_{Rs} = 0\end{matrix}$ où ${ \begin{matrix}pan 1 \left(a, {a}_{1}, {a}_{2}\right) = cos \left(\frac{π}{2}\frac{a - {a}_{1}}{a 2 - a 1}\right) \\ pan 2 \left(a, {a}_{1}, {a}_{2}\right) = sin \left(\frac{π}{2}\frac{a - {a}_{1}}{a 2 - a 1}\right)\end{matrix}$ puis les gains *g_{B}* et *g_{T}* sont redistribués entre les autres coefficients : ${ \begin{matrix}{g}_{L} = \sqrt{{g}_{L}^{2} + \frac{1}{6} {\left({g}_{T}+{g}_{B}\right)}^{2}} \\ {g}_{C} = \sqrt{{g}_{C}^{2} + \frac{1}{6} {\left({g}_{T}+{g}_{B}\right)}^{2}} \\ {g}_{R} = \sqrt{{g}_{R}^{2} + \frac{1}{6} {\left({g}_{T}+{g}_{B}\right)}^{2}} \\ {g}_{Ls} = \sqrt{{g}_{Ls} + \frac{1}{4} {\left({g}_{T}+{g}_{B}\right)}^{2}} \\ {g}_{Rs} = \sqrt{{g}_{Rs} + \frac{1}{4} {\left({g}_{T}+{g}_{B}\right)}^{2}}\end{matrix}$ enfin les coefficients fréquentiels des différents canaux sont obtenus par : ${ \begin{matrix}{c}_{L} = {g}_{L} {c}_{S} \\ {c}_{C} = {g}_{C} {c}_{S} \\ {c}_{R} = {g}_{R} {c}_{S} \\ {c}_{Ls} = {g}_{Ls} {c}_{S} \\ {c}_{Rs} = {g}_{Rs} {c}_{S}\end{matrix}$

Un transcodage en un format audio multicanal 5.0 L-C-R-Ls-Rs auquel est ajouté un canal zénithal T (canal « top » ou « voice of god ») peut également être effectué dans le domaine fréquentiel. Lors de la redistribution des gains des canaux virtuels, seule la redistribution du gain "bottom" *g_{B}* est alors effectuée : ${ \begin{matrix}{g}_{L} = \sqrt{{g}_{L}^{2} + \frac{1}{6} {g}_{B}^{2}} \\ {g}_{C} = \sqrt{{g}_{C}^{2} + \frac{1}{6} {g}_{B}^{2}} \\ {g}_{R} = \sqrt{{g}_{R}^{2} + \frac{1}{6} {g}_{B}^{2}} \\ {g}_{Ls} = \sqrt{{g}_{Ls} + \frac{1}{4} {g}_{B}^{2}} \\ {g}_{Rs} = \sqrt{{g}_{Rs} + \frac{1}{4} {g}_{B}^{2}}\end{matrix}$ et les coefficients fréquentiels des différents canaux sont obtenus par : ${ \begin{matrix}{c}_{L} = {g}_{L} {c}_{S} \\ {c}_{C} = {g}_{C} {c}_{S} \\ {c}_{R} = {g}_{R} {c}_{S} \\ {c}_{Ls} = {g}_{Ls} {c}_{S} \\ {c}_{Rs} = {g}_{Rs} {c}_{S} \\ {c}_{T} = {g}_{T} {c}_{S}\end{matrix}$

Les six coefficients complexes ainsi obtenus pour chaque bande de fréquences sont assemblés pour générer respectivement des représentations fréquentielles de six canaux L,C,R,Ls,Rs et T, et l'application de la transformée fréquence-vers-temps (inverse de celle utilisée pour la transformée temps-vers-fréquence), l'éventuel fenêtrage, puis le chevauchement des fenêtres temporelles successives obtenues permet d'obtenir six canaux dans le domaine temporel.
Par ailleurs, pour un format ayant une disposition quelconque des canaux dans l'espace, on pourra avantageusement appliquer un algorithme VBAP à trois dimensions pour obtenir les canaux souhaités, en assurant si besoin une bonne triangulation de la sphère par l'ajout de canaux virtuels qui sont redistribués vers les canaux finaux.

Un transcodage d'un signal exprimé dans le domaine sphérique vers un format binaural peut également être effectué. Il peut par exemple se baser sur les éléments suivants :
- une base de données incluant, pour une pluralité de fréquences, pour une pluralité de directions dans l'espace, et pour chaque oreille, l'expression en coefficients complexes (magnitude et phase) des filtres Head-Related Transfer Function (HRTF) dans le domaine fréquentiel ;
- une projection de ladite base de données sur le domaine sphérique pour obtenir, pour une pluralité de directions et pour chaque oreille, un coefficient complexe pour chaque fréquence parmi une pluralité de fréquences ;
- une interpolation spatiale desdits coefficients complexes, pour toute fréquence parmi une pluralité de fréquences, de façon à obtenir une pluralité de fonctions spatiales complexes continûment définies sur la sphère unité, pour chaque fréquence parmi une pluralité de fréquences. Cette interpolation peut s'effectuer de manière bilinéaire ou spline, ou bien par l'intermédiaire de fonctions harmoniques sphériques.
On obtient ainsi une pluralité de fonctions sur la sphère unité, pour toute fréquence, décrivant le comportement fréquentiel de ladite base de données HRTF pour tout point de l'espace sphérique. Puisque, pour toute fréquence parmi une pluralité de fréquences, il est établi que ledit signal sphérique est décrit par une direction de provenance (azimut, élévation) et un coefficient complexe (magnitude, phase), ladite interpolation-projection permet ensuite d'effectuer l'opération de binauralisation du signal sphérique, comme suit :
- pour chaque fréquence et pour chaque oreille, étant donnée la direction de provenance dudit signal sphérique, on établit la valeur de ladite fonction spatiale complexe établie précédemment par projection et interpolation, résultant en un coefficient complexe HRTF;
- pour chaque fréquence et pour chaque oreille, ledit coefficient complexe HRTF est alors multiplié par le coefficient complexe correspondant au signal sphérique, résultant en un signal fréquentiel oreille gauche et un signal fréquentiel oreille droite ;
- une transformée fréquence-vers-temps est alors effectuée, donnant un signal binaural à deux canaux.
Par ailleurs, les formats en harmoniques sphériques sont souvent utilisés comme formats intermédiaires avant décodage sur des constellations de haut-parleurs ou décodage par binauralisation. Les formats multicanaux obtenus via un rendu VBAP sont également susceptibles d'être bi-nauralisés. D'autres types de transcodage peuvent être obtenus par l'utilisation de techniques usuelles de spatialisation telles que panoramique pair-wise avec ou sans couches horizontales, SPCAP, VBIP, voire WFS. Il faut enfin noter la possibilité d'effectuer une modification de l'orientation du champ sphérique, ceci en altérant les vecteurs de direction à l'aide d'opération géométriques simples (rotations autour d'un axe...). En application de cette capacité, il est possible d'effectuer une compensation acoustique de la rotation de la tête de l'auditeur, si elle est captée par un dispositif de "headtracking", juste avant l'application d'une technique de rendu. Ce procédé permet un gain perceptuel de précision de localisation des sources sonores dans l'espace ; il s'agit là d'un phénomène connu du domaine de la psychoacoustique : des petits mouvements de tête permettent au dispositif auditif humain d'effectuer une meilleure localisation des sources sonores.

En application des techniques de conversion entre les deux domaines qui ont été présentées précédemment, l'encodage d'un signal sphérique peut être effectué de la manière suivante. Le signal sphérique est constitué de tableaux temporellement successifs correspondant chacun une représentation sur une fenêtre temporelle du signal, ces fenêtres se chevauchant. Chaque tableau est constitué de paires (coefficient fréquentiel complexe, coordonnées sur la sphère en azimut et élévation), chaque paire correspondant à une bande de fréquences. Le signal sphérique originel est obtenu à partir de techniques d'analyse spatiales telles que celle présentée qui transforme un signal FOA en signal sphérique. L'encodage permet d'obtenir des paires temporellement successives de tableaux de coefficients fréquentiels complexes, chaque tableau correspondant à un canal, par exemple gauche (L) et droit (R).
La figure 11 montre le diagramme du processus d'encodage, convertissant depuis le domaine sphérique vers le domaine intercanal. La séquence de la technique d'encodage pour chaque fenêtre temporelle successivement traitée, est ainsi illustrée :
- Une première étape (1100) consiste à déterminer pour chaque élément du tableau d'entrée le panorama et la différence de phase correspondant à chaque coordonnée sphérique, comme indiqué aux équations 43. Optionnellement l'élargissement de l'azimut depuis l'intervalle [-30°,30°] vers l'intervalle [-90°, 90°] peut être effectué conformément à la méthode indiquée précédemment, avant la détermination du panorama et la différence de phase, cet élargissement correspondant à l'opération (1302) de la figure 13.
- Une seconde étape (1101) consiste à déterminer la nouvelle position de la singularité dans le domaine intercanal, en analysant les coordonnées de panorama et de différence de phase déterminés à la première étape.
- Une troisième étape (1102) consiste à déterminer la correspondance de phase *Φ_{Ψ}* (panorama, phasediff) pour chaque coefficient complexe du tableau d'entrée,
- Une quatrième étape (1103) consiste à construire un tableau de paires de coefficients complexes *c_{L}* et *c_{R},* d'après les coefficients fréquentiels complexes du domaine sphérique *c_{S}*, les valeurs calculées de panorama et de différence de phase, et la fonction de différence de phase : ${ \begin{matrix}\left|{c}_{L}\right| = \left|{c}_{S}\right| \sqrt{\frac{1}{2} \left(1+panorama\right)} \\ arg \left({c}_{L}\right) = arg \left({c}_{S}\right) - {Φ}_{Ψ} \left(panorama, phasediff\right) - \frac{1}{2} phasediff \\ \left|{c}_{R}\right| = \left|{c}_{S}\right| \sqrt{\frac{1}{2} \left(1-panorama\right)} \\ arg \left({c}_{R}\right) = arg \left({c}_{S}\right) - {Φ}_{Ψ} \left(panorama, phasediff\right) + \frac{1}{2} phasediff\end{matrix}$
- Une technique alternative de détermination de la magnitude des coefficients fréquentiels complexes est présentée dans l'équation 5.
La représentation sous forme de paires temporellement successives de tableaux de coefficients fréquentiels complexes n'est généralement pas conservée telle quelle ; l'application de la transformée inverse fréquence-vers-temps appropriée (l'inverse de la transformée directe utilisée en amont), telle que la partie fréquence-vers-temps de la transformée de Fourier court-terme, permet d'obtenir une paire de canaux sous forme d'échantillons temporels.

En application des techniques de conversion des domaines présentées précédemment, le décodage d'un signal stéréo encodé avec la technique présentée précédemment peut être effectué de la manière suivante. Le signal d'entrée étant sous forme d'une paire de canaux généralement temporels, une transformation telle que la transformée de Fourier court-terme est utilisée pour obtenir des paires temporellement successives de tableaux de coefficients fréquentiels complexes, chaque coefficient de chaque tableau correspondant à une bande de fréquences. Dans chaque paire de tableaux correspondant à une fenêtre temporelle, les coefficients correspondant à la même bande de fréquence sont appariés. Le décodage permet d'obtenir pour chaque fenêtre temporelle une représentation sphérique du signal, sous forme de tableau de paires (coefficient fréquentiel complexe, coordonnées sur la sphère en azimut et élévation). Voici la séquence de la technique de décodage pour chaque fenêtre temporelle successivement traités, illustrée dans la figure 12:
- Une première étape (1200) consiste à déterminer le panorama et la différence de phase pour chaque paire, comme indiqué aux équations 2 ou 4, et 6.
- Une seconde étape (1201) consiste à déterminer la nouvelle position de la singularité Ψ dans le domaine intercanal, en analysant les coordonnées de panorama et de différence de phase déterminés à la première étape.
- Une troisième étape (1202) consiste à déterminer la correspondance de phase *Φ_{Ψ}*, (panorama, phasediff) pour chaque coefficient complexe du tableau d'entrée, à partir des résultats des première et deuxième étapes.
- Une quatrième étape (1203) consiste à déterminer, à partir des résultats des première (1200) et troisième (1202) étapes, le coefficient fréquentiel complexe *c_{S}* dans le domaine sphérique : ${ \begin{matrix}\left|{c}_{S}\right| = \sqrt{{\left|{c}_{L}\right|}^{2} + {\left|{c}_{R}\right|}^{2}} \\ arg \left({c}_{S}\right) = {ϕ}_{i} + {Φ}_{Ψ} \left(panorama, phasediff\right)\end{matrix}$ où φ*ᵢ* est la phase intermédiaire, obtenue par exemple avec : ${ϕ}_{i} = arg \left({C}_{L}\right) + \frac{1}{2}$ phasediff.
- Une cinquième étape (1204) consiste à déterminer, à partir des résultats de la première étape (1200), les coordonnées d'azimut et d'élévation comme indiqué aux équations 41. Optionnellement le resserrement de l'azimut depuis l'intervalle [-90°,90°] vers l'intervalle [-30°, 30°] peut être effectué, conformément à la méthode indiquée précédemment, cette étape correspondant à l'opération (1301) de la figure 13.
Il est obtenu un tableau de paires (coefficient fréquentiel complexe, coordonnées sur la sphère en azimut et élévation), chaque paire correspondant à une bande de fréquences. Cette représentation sphérique du signal n'est généralement pas conservée telle quelle, mais subit un transcodage en fonction des besoins de diffusion : il est ainsi possible, comme on l'a vu plus haut, d'effectuer un transcodage (ou « rendu ») vers un format audio donné, par exemple binaural, VBAP, multicanal planaire ou tridimensionnel, Ambisonics du premier ordre (FOA) ou d'ordres supérieurs (HOA), ou tout autre procédé de spatialisation connu dans la mesure où celui-ci permet d'utiliser les coordonnées sphériques pour piloter la position souhaitée d'une source sonore.

Beaucoup de contenus stéréo étant encodés sous forme surround avec une technique de matriçage, et les coordonnées des points de matriçage étant généralement positionnées dans le domaine intercanal à des positions cohérentes, le décodage de tels contenus surround fonctionne, avec quelques défauts de positionnement absolu des sources. Aussi, de manière générale les contenus stéréo non prévus pour être joués sur un autre dispositif qu'une paire d'enceinte prennent avantage à être traités par le procédé de décodage, aboutissant à un "upmix" 2D ou 3D du contenu, le terme "upmix" correspondant au fait de traiter un signal pour pouvoir le diffuser sur des dispositifs à un nombre d'enceintes supérieur au nombre de canaux originaux, chaque enceinte recevant un signal qui lui est propre, ou son équivalent virtualisé au casque.

### APPLICATIONS INDUSTRIELLES DE L'INVENTION

Le signal stéréophonique résultant de l'encodage d'un champ audio tridimensionnel peut être reproduit convenablement sans décodage sur un dispositif d'écoute stéréophonique standard, par exemple casque audio, barre de son ou chaîne stéréophonique. Ledit signal peut par ailleurs être traité par les systèmes de décodage multicanal de contenus surround matricés disponibles sur le marché sans que des artefacts audibles n'apparaissent.

Le décodeur est polyvalent : il permet à la fois de décoder des contenus spécialement encodés pour lui, décoder d'une manière relativement satisfaisante des contenus préexistant au format surround matricé (par exemple des contenus sonores cinématographiques), ainsi que d'upmixer des contenus stéréos. Ainsi il trouve immédiatement son utilité, embarqué de manière logicielle ou matérielle (par exemple sous la forme d'une puce) dans tout système dédié à la diffusion sonore : télévision, chaîne haute-fidélité stéréophonique, amplificateur de salon ou home-cinéma, système audio embarqué dans un véhicule, équipés en système de diffusion multicanal, ou même à tout système diffusant pour une écoute au casque, via un rendu binaural, éventuellement avec suivi de l'orientation de la tête ("headtracking"), tel qu'un ordinateur, un téléphone portable, un baladeur audionumérique. Un dispositif d'écoute à annulation de "crosstalk" permet également une écoute binaurale sans casque à partir d'au moins deux haut-parleurs, et permet l'écoute surround ou 3D d'un contenu sonore décodé et rendu en binaural. L'algorithme de décodage présenté permet d'effectuer une rotation de l'espace sonore sur les vecteurs de direction de provenance du champ sphérique obtenu, la direction de provenance étant celle qui serait perçue par un auditeur situé au centre de la dite sphère ; cette capacité permet d'implémenter le suivi d'orientation de la tête de l'auditeur (ou "head-tracking") dans la chaîne de traitement au plus près de son rendu, élément important pour réduire la latence entre les mouvements de la tête et leur compensation dans le signal audible.

Un casque audio en lui-même peut embarquer le système de décodage en ajoutant éventuellement des fonctions de head-tracking et de rendu binaural.

Le prérequis d'infrastructure de traitement et de diffusion des contenus est déjà prêt pour l'application de la présente invention, par exemple la connectique audio stéréo, les codecs numériques stéréophoniques tels que MPEG-2 layer 3 ou AAC, les techniques de diffusion radio FM ou DAB stéréo, ou encore les normes de diffusion stéréophoniques télévisuelles hertziennes, par câble ou sur IP.

L'encodage dans le format présenté dans cette invention est effectué en fin de « mastering » (fina-lisation) multicanal ou 3D, à partir d'un champ FOA via une conversion vers un champ sphérique telle que l'une de celles présentées dans ce document ou d'une autre technique. L'encodage peut également être effectué sur chaque source ajoutée au mixage sonore, indépendamment les unes des autres, à l'aide d'outils de spatialisation ou de panoramique embarquant le procédé décrit, ce qui permet d'effectuer un mixage 3D sur des stations de travail audionumériques ne supportant que 2 canaux. Ce format encodé peut par ailleurs être stocké ou archivé sur tout support ne comprenant que deux canaux, ou dans un but de compression de taille.

L'algorithme de décodage permet d'obtenir un champ sphérique, qui peut être altéré, en supprimant les coordonnées sphériques et en ne conservant que les coefficients fréquentiels complexes, en vue d'obtenir un « downmix » mono. Ce procédé peut être implémenté de manière logicielle, ou matérielle pour l'embarquer dans une puce électronique, embarquée par exemple dans des dispositifs d'écoute FM monophoniques.

Par ailleurs, les contenus des jeux vidéo et des systèmes de réalité virtuelle ou réalité augmentée peuvent être stockés sous forme encodée en stéréo, puis décodés pour être spatialisés à nouveau par transcodage, par exemple sous forme de champ FOA. La disponibilité des vecteurs de direction de provenance permet également de manipuler le champ sonore à l'aide d'opérations géométriques, permettant par exemple des zooms, des distorsions suivant l'environnement sonore telles que par la projection de la sphère des directions sur l'intérieur d'une pièce d'un jeu vidéo, puis déformation par parallaxe des vecteurs de direction de provenance. Un jeu vidéo ou autre système de réalité virtuelle ou réalité augmentée ayant comme format sonore interne un format audio surround ou 3D peut également encoder son contenu avant diffusion ; en conséquence, si le dispositif d'écoute final de l'auditeur implémente le procédé de décodage, il fournit ainsi une spatialisation tridimensionnelle, et si le dispositif est un casque audio implémentant le head-tracking (suivi d'orientation de la tête de l'auditeur), la personnalisation binaurale et le head-tracking permettent une écoute immersive dynamique.

Les implémentations de la présente invention peuvent être réalisées sous forme d'un ou plusieurs programmes informatiques, lesdits programmes informatiques fonctionnant sur au moins un ordinateur ou sur au moins un circuit de traitement du signal embarqué, de manière locale, déportée ou distribuée (par exemple dans le cadre d'une infrastructure de type « cloud »).

## Revendications

1. Procédé de conversion d'un signal ambisonique de premier ordre en un champ sphérique constitué d'une pluralité d'ondes planes progressives monochromatiques qui est basé sur une représentation fréquentielle dudit signal ambisonique obtenu après fenêtrage temporel et transformée temps/fréquence, incluant, pour chaque fréquence parmi une pluralité de fréquences :
• la séparation dudit signal ambisonique en trois composantes comprenant :
∘ une première composante vectorielle complexe A, correspondant au vecteur d'intensité acoustique moyen dudit signal ambisonique,
∘ une deuxième composante vectorielle complexe B, dont le coefficient complexe est égal à la soustraction de l'onde de pression générée par la composante A de la composante de pression dudit signal ambisonique, et dont la direction est modifiée en fonction d'un processus aléatoire,
∘ une troisième composante vectorielle complexe C correspondant à la soustraction du gradient de pression généré par la composante A du gradient de pression dudit signal ambisonique, dont les phases sont modifiées en fonction d'un processus aléatoire, et dont chacune des trois composantes axiales prend, en guise de direction, un vecteur dérivé d'un processus aléatoire ;
• le groupement desdites première, deuxième et troisième composantes vectorielles A, B et C en un vecteur total et un coefficient complexe total décrivant ledit champ sphérique, **caractérisé en ce que** :
∘ le coefficient complexe total est égal à la somme des coefficients complexes correspondant auxdites trois composantes,
∘ le vecteur total est égal à la somme des directions desdites trois composantes, pondérée par l'amplitude des coefficients complexes correspondant auxdites trois composantes.

2. Procédé de conversion d'un signal ambisonique de premier ordre en un champ sphérique selon la revendication 1, **caractérisé en ce que** ladite deuxième composante B se voit attribuer une direction d'origine arbitraire et prédéfinie avec des élévations négatives.

3. Procédé de conversion d'un signal ambisonique de premier ordre en un champ sphérique constitué d'une pluralité d'ondes planes progressives monochromatiques qui est basé sur une représentation fréquentielle dudit signal ambisonique obtenu après fenêtrage temporel et transformée temps/fréquence, incluant, pour chaque fréquence parmi une pluralité de fréquences :
• la séparation dudit signal ambisonique en :
∘ une première composante vectorielle complexe A, déterminée par son coefficient complexe et sa direction, ladite première composante vectorielle complexe étant obtenue par :
▪ une première étape (a1) pour déterminer la valeur de divergence, calculée en tant que rapport entre l'intensité acoustique moyenne et le carré de l'amplitude de la composante de pression dudit signal ambisonique, ledit rapport étant saturé à une valeur maximale de 1,
▪ une deuxième étape (a2) pour déterminer un coefficient complexe correspondant à la composante de pression dudit signal ambisonique, et donner le coefficient complexe de ladite première composante vectorielle A,
▪ une troisième étape (a3) pour déterminer la direction de ladite première composante vectorielle A, calculée par une pondération, en fonction de ladite valeur de divergence, entre la direction du vecteur d'intensité acoustique moyen et la direction d'un vecteur généré par un processus aléatoire, pour obtenir la direction de ladite première composante vectorielle A ; et
∘ une deuxième composante vectorielle complexe C, déterminée par son coefficient complexe et sa direction, ladite deuxième composante vectorielle complexe étant obtenue par :
▪ une première étape (c1) pour déterminer trois composantes complexes axiales du gradient de pression dudit signal ambisonique,
▪ une deuxième étape (c2) pour déterminer trois composantes complexes axiales du gradient de pression qui seraient générées par une onde plane progressive monochromatique, dont le coefficient complexe serait celui de la pression du signal ambisonique multiplié par la valeur de divergence et dont la direction serait celle du vecteur d'intensité acoustique moyen,
▪ une troisième étape (c3) pour soustraire le résultat de ladite deuxième étape du résultat de ladite première étape, et
▪ une quatrième étape (c4) pour changer les phases et vecteurs de direction des trois composantes axiales du résultat de ladite troisième étape, en fonction d'un processus aléatoire, pour obtenir les coefficients complexes et les directions de ladite deuxième composante vectorielle C ;
• le groupement desdites première et deuxième composantes vectorielles A et C en un vecteur total et un coefficient complexe total décrivant ledit champ sphérique, **caractérisé en ce que** :
∘ le coefficient complexe total est égal à la somme des coefficients complexes correspondant auxdites première et deuxième composantes, et
∘ le vecteur total est égal à la somme des directions desdites deux composantes, pondérée par l'amplitude des coefficients complexes correspondant auxdites deux composantes.

4. Procédé selon l'une quelconque des revendications 1 à 3 comprenant en outre le codage dudit champ sphérique pour obtenir un signal stéréophonique par
une première étape de détermination de valeurs de panorama et de différence de phase à partir de coordonnées spatiales sphériques décrivant ledit champ sphérique, pour n'importe quelle fréquence parmi une pluralité de fréquences,
une deuxième étape de détermination de la position de la discontinuité Ψ dans le domaine inter-canal, réalisée en analysant les coordonnées de panorama et de différence de phase obtenues par la première étape et en déplaçant ladite discontinuité par rapport à sa position précédente de sorte que ladite discontinuité n'est pas positionnée sur un signal utile,
une troisième étape de détermination de la correspondance de phase Φ_{Ψ}(panorama,phasediff) correspondant à chaque paire de coefficients complexes dérivés dudit champ sphérique, et
une quatrième étape de détermination d'une table de paires de coefficients complexes c_{L} et c_{R}, pour n'importe quelle fréquence parmi une pluralité de fréquences, à partir de coefficients complexes dérivés du champ sphérique *cₛ*, les valeurs de correspondance de phase dérivées de ladite troisième étape et des valeurs de différence de phase, lesdits coefficients complexes c_{L} et c_{R} étant combinés pour obtenir ledit signal stéréophonique codé.

5. Programme informatique comprenant des instructions qui, lorsque le programme informatique est exécuté par au moins un ordinateur ou au moins un circuit de traitement, conduisent celui-ci à mettre en œuvre le procédé selon l'une quelconque des revendications 1 à 4.

6. Ordinateur ou circuit de traitement configuré pour exécuter les instructions du programme informatique selon la revendication 5.

## Patentansprüche

1. Verfahren zur Umwandlung eines ambisonischen Signals erster Ordnung in ein kugelförmiges Feld, das aus einer Vielzahl von monochromatischen, wandernden, ebenen Wellen besteht, das auf einer Frequenzdarstellung des ambisonischen Signals basiert, die nach Zeitfensterung und Zeit/Frequenz-Transformation erhalten wird, umfassend für jede Frequenz einer Vielzahl von Frequenzen :
• die Aufteilung des ambisonischen Signals in drei Komponenten, bestehend aus:
∘ einer ersten komplexen Vektorkomponente A, die dem durchschnittlichen akustischen Intensitätsvektor des genannten ambisonischen Signals entspricht,
∘ einer zweiten komplexen Vektorkomponente B, deren komplexer Koeffizient gleich der Subtraktion der durch die Komponente A erzeugten Druckwelle von der Druckkomponente des besagten ambisonischen Signals ist und deren Richtung nach einem Zufallsprozess geändert wird,
∘ einer dritten komplexen Vektorkomponente C, die der Subtraktion des durch die Komponente A erzeugten Druckgradienten vom Druckgradienten des besagten ambisonischen Signals entspricht, deren Phasen nach einem Zufallsprozess modifiziert werden, und deren drei axiale Komponenten jeweils einen von einem Zufallsprozess abgeleiteten Vektor als Richtung annehmen;
• Gruppierung der ersten, zweiten und dritten Vektorkomponenten A, B und C zu einem Gesamtvektor und einem komplexen Gesamtkoeffizienten, die das sphärische Feld beschreiben, **dadurch gekennzeichnet, dass** :
∘ der gesamte komplexe Koeffizient gleich der Summe der komplexen Koeffizienten ist, die den drei genannten Komponenten entsprechen,
∘ der Gesamtvektor gleich der Summe der Richtungen der drei Komponenten ist, gewichtet mit der Amplitude der komplexen Koeffizienten, die den drei Komponenten entsprechen.

2. Verfahren zur Umwandlung eines ambisonischen Signals erster Ordnung in ein sphärisches Feld nach Anspruch 1, **dadurch gekennzeichnet, dass** der zweiten Komponente B eine beliebige und vordefinierte Ursprungsrichtung mit negativen Erhebungen zugewiesen wird.

3. Verfahren zur Umwandlung eines ambisonischen Signals erster Ordnung in ein kugelförmiges Feld, das aus einer Vielzahl von monochromatischen, wandernden, ebenen Wellen besteht, das auf einer Frequenzdarstellung des ambisonischen Signals basiert, die nach Zeitfensterung und Zeit/Frequenz-Transformation erhalten wird, umfassend für jede Frequenz einer Vielzahl von Frequenzen :
∘ die Aufteilung des ambisonischen Signals in :
∘ eine erste komplexe Vektorkomponente A, die durch ihren komplexen Koeffizienten und ihre Richtung bestimmt wird, wobei die erste komplexe Vektorkomponente erhalten wird durch :
▪ einen ersten Schritt (a1) zur Bestimmung des Divergenzwerts, der als das Verhältnis zwischen der mittleren akustischen Intensität und dem Quadrat der Amplitude der Druckkomponente des besagten ambisonischen Signals berechnet wird, wobei dieses Verhältnis bei einem Maximalwert von 1 gesättigt ist,
▪ einen zweiten Schritt (a2) zum Bestimmen eines komplexen Koeffizienten, der der Druckkomponente des ambisonischen Signals entspricht und den komplexen Koeffizienten der ersten Vektorkomponente A ergibt,
▪ einen dritten Schritt (a3) zum Bestimmen der Richtung der ersten Vektorkomponente A, die durch Gewichtung gemäß dem Divergenzwert zwischen der Richtung des mittleren Schallintensitätsvektors und der Richtung eines durch einen Zufallsprozess erzeugten Vektors berechnet wird, um die Richtung der ersten Vektorkomponente A zu erhalten; und
∘ eine zweite komplexe Vektorkomponente C, die durch ihren komplexen Koeffizienten und ihre Richtung bestimmt wird, wobei die zweite komplexe Vektorkomponente erhalten wird durch:
▪ einen ersten Schritt (c1) zur Bestimmung von drei axialen komplexen Komponenten des Druckgradienten des besagten ambisonischen Signals,
▪ einen zweiten Schritt (c2) zur Bestimmung von drei axialen komplexen Komponenten des Druckgradienten, der durch eine monochromatische fortschreitende ebene Welle erzeugt würde, deren komplexer Koeffizient derjenige des Drucks des ambisonischen Signals multipliziert mit dem Divergenzwert ist und deren Richtung diejenige des mittleren akustischen Intensitätsvektors ist,
▪ einen dritten Schritt (c3) zum Subtrahieren des Ergebnisses des zweiten Schritts von dem Ergebnis des ersten Schritts, und
▪ einen vierten Schritt (c4) zum Ändern der Phasen und Richtungsvektoren der drei axialen Komponenten des Ergebnisses des dritten Schritts gemäß einem Zufallsprozess, um die komplexen Koeffizienten und Richtungen der zweiten Vektorkomponente C zu erhalten;
▪ Gruppierung der ersten und zweiten Vektorkomponenten A und C zu einem Gesamtvektor und einem komplexen Gesamtkoeffizienten, die das sphärische Feld beschreiben, **dadurch gekennzeichnet, dass** :
∘ der gesamte komplexe Koeffizient gleich der Summe der komplexen Koeffizienten ist, die der ersten und der zweiten Komponente entsprechen, und
∘ der Gesamtvektor gleich der Summe der Richtungen der beiden Komponenten ist, gewichtet mit der Amplitude der komplexen Koeffizienten, die den beiden Komponenten entsprechen.

4. Verfahren nach einem der Ansprüche 1 bis 3, bei dem außerdem das sphärische Feld kodiert wird, um ein stereophones Signal zu erhalten durch
einen ersten Schritt des Bestimmens von Panorama- und Phasendifferenzwerten ausgehend von sphärischen Raumkoordinaten, die das genannte sphärische Feld beschreiben, für eine beliebige aus einer Vielzahl von Frequenzen,
einen zweiten Schritt des Bestimmens der Position der Diskontinuität Ψ im Zwischenkanalbereich, der durch Analysieren der durch den ersten Schritt erhaltenen Panorama- und Phasendifferenzkoordinaten und durch Verschieben der genannten Diskontinuität von ihrer vorherigen Position aus durchgeführt wird, so dass die genannte Diskontinuität nicht auf einem Nutzsignal positioniert ist,
einen dritten Schritt des Bestimmens der Phasenkorrespondenz Φ_{ψ} (panorama, phasediff) entsprechend jedem Paar komplexer Koeffizienten, die aus dem sphärischen Feld abgeleitet sind, und
einen vierten Schritt der Bestimmung einer Tabelle von Paaren komplexer Koeffizienten c_{L} und c_{R} für eine beliebige einer Vielzahl von Frequenzen aus komplexen Koeffizienten, die aus dem sphärischen Feld c_{S} abgeleitet sind, den Phasenübereinstimmungswerten, die aus dem dritten Schritt abgeleitet sind, und Phasendifferenzwerten, wobei die komplexen Koeffizienten c_{L} und c_{R} kombiniert werden, um das codierte Stereosignal zu erhalten.

5. Computerprogramm mit Anweisungen, die, wenn das Computerprogramm von mindestens einem Computer oder mindestens einer Verarbeitungsschaltung ausgeführt wird, das Computerprogramm veranlassen, das Verfahren nach einem der Ansprüche 1 bis 4 durchzuführen.

6. Computer oder Verarbeitungsschaltung, der/die so konfiguriert ist, dass er/sie die Computerprogrammanweisungen nach Anspruch 5 ausführt.

## Claims

1. Method for converting an ambisonic signal of the first order into a spherical field which is constituted by a plurality of monochromatic progressive planar waves and which is based on a frequential representation of the ambisonic signal obtained after temporal windowing and time/frequency transformation, including, for each frequency among a plurality of frequencies:
• the separation of the ambisonic signal into three components comprising:
∘ a first complex vector component A which corresponds to the mean acoustic intensity vector of the ambisonic signal,
∘ a second complex vector component B whose complex coefficient is equal to subtracting the pressure wave generated by the component A from the pressure component of the ambisonic signal and whose direction is modified in accordance with a random process,
∘ a third complex vector component C which corresponds to subtracting the pressure gradient generated by the component A from the pressure gradient of the ambisonic signal and whose phases are modified in accordance with a random process and each of the three axial components of which takes, as a direction, a vector which is derived from a random process;
• the grouping of the first, second and third vector components A, B and C as a total vector and a total complex coefficient which describes the spherical field, **characterised in that**:
∘ the total complex coefficient is equal to the sum of the complex coefficients corresponding to the three components,
∘ the total vector is equal to the sum of the directions of the three components, weighted by the amplitude of the complex coefficients corresponding to the three components.

2. Method for converting an ambisonic signal of the first order into a spherical field according to claim 1, **characterised in that** the second component B has attributed to it an arbitrary and predefined origin direction with negative elevations.

3. Method for converting an ambisonic signal of the first order into a spherical field which is constituted by a plurality of monochromatic progressive planar waves and which is based on a frequential representation of the ambisonic signal obtained after temporal windowing and time/frequency transformation, including, for each frequency among a plurality of frequencies:
• the separation of the ambisonic signal into:
∘ a first complex vector component A which is determined by the complex coefficient and the direction thereof, the first complex vector component being obtained by:
• a first step (a1) of determining the divergence value, calculated as a ratio between the mean acoustic intensity and the square of the amplitude of the pressure component of the ambisonic signal, the ratio being saturated at a maximum value of 1,
• a second step (a2) of determining a complex coefficient which corresponds to the pressure component of the ambisonic signal and providing the complex coefficient of the first vector component A,
• a third step (a3) of determining the direction of the first vector component A, which direction is calculated by weighting, as a function of the divergence value, between the direction of the mean acoustic intensity vector and the direction of a vector generated by a random process in order to obtain the direction of the first vector component A; and
∘ a second complex vector component C, determined by the complex coefficient and the direction thereof, the second complex vector component being obtained by:
• a first step (c1) of determining three complex axial components of the pressure gradient of the ambisonic signal,
• a second step (c2) of determining three complex axial components of the pressure gradient which would be generated by a monochromatic progressive planar wave, whose complex coefficient would be that of the pressure of the ambisonic signal multiplied by the divergence value and whose direction would be that of the mean acoustic intensity vector,
• a third step (c3) of subtracting the result of the second step from the result of the first step, and
• a fourth step (c4) of changing the phases and direction vectors of the three axial components of the result of the third step, as a function of a random process, in order to obtain the complex coefficients and the directions of the second vector component C;
• the grouping of the first and second vector components A and C as a total vector and a total complex coefficient describing the spherical field, **characterised in that**:
∘ the total complex coefficient is equal to the sum of the complex coefficients corresponding to the first and second components, and
∘ the total vector is equal to the sum of the directions of the two components, weighted by the amplitude of the complex coefficients corresponding to the two components.

4. Method according to any one of claims 1 to 3, further comprising the encoding of the spherical field in order to obtain a stereophonic signal by means of a first step of determining panorama and phase difference values from spherical spatial coordinates which describe the spherical field for any frequency among a plurality of frequencies, a second step of determining the position of the discontinuity ψ in the inter-channel range, carried out by analysing the panorama and phase difference coordinates obtained by the first step and by moving the discontinuity relative to its previous position so that the discontinuity is not positioned on a useful signal, a third step of determining the phase correspondence Φ_{ψ}(panorama,phasediff) corresponding to each pair of complex coefficients derived from the spherical field, and a fourth step of determining a table of pairs of complex coefficients c_{L} and c_{R} for any frequency among a plurality of frequencies, from complex coefficients which are derived from the spherical field cₛ, the phase correspondence values derived from the third step and the phase difference values, the complex coefficients c_{L} and c_{R} being combined in order to obtain the encoded stereophonic signal.

5. Data-processing programme comprising instructions which, when the data-processing programme is carried out by at least one computer or at least one processing circuit, cause it to implement the method according to any one of claims 1 to 4.

6. Computer or processing circuit configured to carry out the instructions of the data-processing programme according to claim 5.
